# EUROPÄISCHE PATENTSCHRIFT

(11) **EP 2 307 203 B1**
(45) Veröffentlichungstag und Bekanntmachung des Hinweises auf die Patenterteilung: **06.06.2012**
(21) Anmeldenummer: 09777264.4
(22) Anmeldetag: 14.07.2009
(51) Int. Cl.: B42D 15/00, G07D 7/12

(54) **SICHERHEITSDOKUMENT MIT EINEM LICHTLEITER**
SECURITY DOCUMENT COMPRISING AN OPTICAL WAVEGUIDE
DOCUMENT DE SÉCURITÉ COMPRENANT UN GUIDE DE LUMIÈRE

(30) Priorität: 14.07.2008 DE 102008033718
(43) Veröffentlichungstag der Anmeldung: 13.04.2011
(73) Patentinhaber: Bundesdruckerei GmbH, 10969 Berlin (DE)
(72) Erfinder: PFLUGHOEFFT, Malte, 13347 Berlin (DE); KUNATH, Christian, 12203 Berlin (DE); MUTH, Oliver, 12277 Berlin (DE)
(74) Vertreter: Obst, Bernhard
(86) Internationale Anmeldenummer: PCT/EP2009/005208
(87) Internationale Veröffentlichungsnummer: WO 2010/006805

(56) Entgegenhaltungen:
- WO-A1-2004/062942
- WO-A2-03/054808
- WO-A2-2006/056089
- JP-A- 2007 203 568
- US-A1- 2004 229 022

## Beschreibung

Die Erfindung betrifft ein Wert- und/oder Sicherheitsdokument, umfassend einen Dokumentkörper, welcher ein aus mehreren Substratschichten gebildetes Laminat umfasst, in dem eine Lichtleitstruktur ausgebildet ist. Die Erfindung betrifft ferner ein Verfahren zum Herstellen eines solchen Wert- und/oder Sicherheitsdokuments. Die Art und Weise der Ausgestaltung der Lichtleitstruktur stellt ein Sicherheitsmerkmal für das Wert- und/oder Sicherheitsdokument dar. Die Erfindung betrifft ferner ein Verfahren zum Verifizieren des Wert- und/oder Sicherheitsdokuments hinsichtlich seiner Echtheit und/oder Unversehrtheit gegenüber Manipulationen und/oder Verfälschungen sowie eine Vorrichtung zum Verifizieren eines solchen Wert- und/oder Sicherheitsdokuments und eine Assistenzvorrichtung zum Unterstützen des Verifizierens eines Wert- und/oder Sicherheitsdokuments.

### Technisches Gebiet der Erfindung

Wert- und/oder Sicherheitsdokumente weisen Sicherheitsmerkmale auf, die ein Nachahmen, Fälschen oder Verfälschen des Sicherheits- und/oder Wertdokuments erschweren oder gar unmöglich machen sollen. Im Stand der Technik sind eine Vielzahl solcher Sicherheitsmerkmale bekannt. Ein Teil der Sicherheitsmerkmale ist dadurch charakterisiert, wie sie eine Wechselwirkung des Wert- und/oder Sicherheitsdokuments mit elektromagnetischer Strahlung, insbesondere Licht im sichtbaren Wellenlängenbereich, beeinflussen. Hierbei ist es bekannt, beispielsweise beugende Strukturen, die beispielsweise als Hologramme ausgebildet sein können, in das Wert- und/oder Sicherheitsdokument zu integrieren. Eingestrahltes Licht wird von einer solchen beugenden Struktur definiert gebeugt. Ein sich ergebendes Beugungsmuster wird mit einem erwarteten Beugungsmuster verglichen, um das Wert- und/oder Sicherheitsmerkmal bzw. das Wert- und/oder Sicherheitsdokument zu verifizieren.

Ebenso ist es bekannt, Lumineszenzstoffe, beispielsweise fluoreszierende Farben, in Sicherheitsdokumente zu integrieren, so dass bei einer Anregung einer Lumineszenz in dem Wert- und/oder Sicherheitsdokument ausgelöst werden kann.

Ferner ist es im Stand der Technik bekannt, Eigenschaften einer Lichtdurchlässigkeit als Sicherheitsmerkmale zu nutzen. Beispielsweise seien hier Durchsichtpasser erwähnt, die aus zwei zueinander korrespondierenden Strukturen bestehen, die auf unterschiedlichen Seiten einer transluzenten Schicht in dem Sicherheitsdokument angeordnet sind und sich bei einer Durchleuchtung des Dokuments zu einem Muster ergänzen.

Aus der JP 2007203568 A sind eine Anzeige und eine Anzeigeeinheit bekannt Geschaffen wird ein Anzeigekörper, der ein oberflächenreliefartiges Beugungsgitter oder Hologramm umfasst, welches kaum eine Farbänderung oder eine Eintrübung einer Abbildung bewirkt. Hierdurch wird eine stabile Betrachtung einer mehrfarbigen Abbildung möglich, welches eine Verwendung zur Fälschungsabwehr ermöglicht. Der Anzeigekörper ist plattenartig mit einer Vielzahl ebener Lichtleiterkörper ausgebildet, die miteinander laminiert sind. Die Vorder- und/oder die Rückseite des ebenen Teils jedes Lichtleiterkörpers sind mit einem oberflächenreliefiartigen Beugungsgitter oder Hologramm versehen. Hierdurch wird Licht aus den ebenen Lichtleiterkörpern ausgekoppelt.

Aus der US 2004/0229022 A1 ist eine Validierungsvorrichtung bekannt, die mindestens eine spiegelnd reflektierende Schicht, Markierungen auf der reflektierenden Schicht, eine Polymerschutzschicht, welche die Markierungen überlagert, und eine Polymerschicht auf der den Markierungen gegenüberliegenden Seite der reflektierenden Schicht umfasst, wobei die Markierungen mittels eines Thermotransferdruckverfahrens ausgebildet sind.

Aus der EP 1 780 041 A2 ist ein Sicherheitssubstrat bekannt, das einen Träger mit einer Vorderseite, die sich von einer ersten Kante zu einer zweiten, der ersten Kante gegenüberliegenden Kante erstreckt und eine Rückseite gegenüber der Vorderseite umfasst und wobei die Vorderseite und die Rückseite zueinander so angeordnet sind, dass sie einen Lichtleiter bilden. Das Sicherheitssubstrat umfasst ferner ein lumineszierendes Etikett, das in den Träger zwischen die Vorder- und die Rückseite sowie zwischen die erste und die zweite Kante angeordnet ist, so dass eine Lumineszenz des Sicherheitsetiketts durch den Lichtleiter zumindest zu der ersten oder der zweiten Kante geleitet wird, so dass über ein Auslesen des durch die Vorder- oder die Rückseite stimulierten Lumineszenzlichts an den Kanten eine Verifikation des Sicherheitsdokuments durchgeführt werden kann.

Ein Wert- und/oder Sicherheltsdokument, bei dem die Lichtleitereigenschaft durch die Grenzflächen des Dokumentkörpers bzw. Trägers realisiert sind, weisen den Nachteil auf, dass die Liehtleitereigenschaften durch eine Verschmutzung der Oberflächen und/oder ein Aufdrucken von informationen nachteilig beeinträchtigt werden, da die Farbmittel und/oder Schmutztellchen Streuzentren für das In dem Dokument geleitete Licht darstellen und zu einer Auskopplung des Lichts an der Oberfläche führen.

### Technisches Problem der Erfindung

Der Erfindung liegt das technische Problem zugrunde, ein verbessertes Wert- und/oder Sicherheitsdokument zu schaffen, welches einen Lichtleiter als Sicherheitsmerkmal nutzt, jedoch gegenüber einer Oberflächenbehandlung, beispielsweise einer Bedruckung, unempfindlich ist und eine höhere Fälschungssicherheit gegenüber einer Nachahmung bietet Ferner werden ein verbessertes Verfahren sowie ein Vorrichtung und eine Assistenzvorrichtung zum Verifizieren eines solchen Wert- und/oder Sicherneitsdokuments benötigt.

### Grundzüge der Erfindung

Zur Lösung des technischen Problems ist vorgesehen, in das Wert- und/oder Sicherheitsdokument eine eigenständig ausgebildete Lichtleitstruktur einzubringen, die drucktechnisch auf eine Substratschicht aufgebracht ist, welche mit anderen Substratschichten zu einem Dokumentkörper eines Wert- und/oder Sicherheitsdokuments laminiert ist. Insbesondere wird ein Wert- und/oder Sicherheitsdokument umfassend einen Dokumentkörper vorgeschlagen, welcher ein aus mehreren Substratschichten gebildetes Laminat umfasst, in dem eine Lichtleitstruktur ausgebildet ist, wobei die Lichtleitstruktur eine auf eine der Substratschichten aufgedruckte Druckstruktur ist. Ein solches Wert- und/oder Sicherheitsdokument erhält man mit einem Verfahren zum Herstellen eines Wert- und/oder Sicherheitsdokuments, welches die Schritte umfasst: Bereitstellen von Substratschichten; Zusammentragen der Substratschichten zu einem Substratschichtenstapel, in dem die Substratschichten einander flächig überlappen; Laminieren der Substratschichten unter Anwendung von Wärme und Druck zu einem Dokumentkörper, in dem eine Lichtleitstruktur ausgebildet wird, dadurch gekennzeichnet, dass auf eine der Substratschichten vor dem Laminieren die Lichtleitstruktur in Form einer Druckstruktur aufgedruckt wird.

Ein Wert- und/oder Sicherheitsdokument mit einem solchen Sicherheitsmerkmal kann mit einem Verfahren verifiziert werden, welches die Schritte umfasst: Einkoppeln von Licht in die Lichtleitstruktur des Dokumentkörpers, ortsaufgelöstes Erfassen des in der Lichtleitstruktur geleiteten und aus Koppelbereichen auf einer oder mehreren Seitenflächen, die eine Oberseite und eine Unterseite verbinden, austretenden Lichts und Vergleichen eines aus dem ortsaufgelöst erfassten austretenden Lichts abgeleiteten Lichtaustrittsmusters mit einem erwarteten Muster. Dies bedeutet, dass eine Strukturierung des Lichtleiters, d.h. der Lichtleitstruktur, ein charakteristisches Lichtaustrittsmuster festlegt. Bei einem kartenförmig ausgebildeten Dokumentkörper ist die Lichtleitstruktur flächig auf eine der Substratschichten aufgedruckt. Eine Struktur der Lichtleitstruktur legt einen Lichtaustritt an Kanten des Dokumentkörpers fest. Eine Vorrichtung zum Verifizieren des durch die Lichtleitstruktur gebildeten Sicherheitsmerkmals eines Wert- und/oder Sicherheitsdokuments umfasst eine Anregungsquelle zum Bewirken einer Einkopplung von Licht in die Lichtleitstruktur des Dokumentkörpers, eine Erfassungseinheit zum ortsaufgelösten Erfassen des in der Lichtleitstruktur geleiteten und aus Koppelbereichen auf einer oder mehreren Seitenflächen, die eine Oberseite und eine Unterseite verbinden, austretenden Lichts und eine Vergleichseinheit zum Vergleichen eines aus dem ortsaufgelöst erfassten austretenden Lichts abgeleiteten Lichtaustrittsmusters mit einem erwarteten Muster.

Eine Vorrichtung zum Unterstützen der Verifikation eines Sicherheitsdokuments umfasst lediglich eine Anregungsquelle zum Einkoppeln des Lichts in die Lichtleitstruktur des Dokumentkörpers. Eine Erfassung eines Lichtaustrittsmusters erfolgt bei einer solchen Ausführungsform durch einen menschlichen Betrachter, der das beobachtete Lichtaustrittsmuster mit einem erwarteten Lichtaustrittsmuster zur Verifikation vergleicht.

Die Erfindung nutzt aus, dass die Druckstruktur einen Brechungsindex aufweist, der von dem oder den Brechungsindizes des umgebenden Materials oder der umgebenden Materialien verschieden ist. Die Lichtleitstruktur ist zwischen zwei der Substratschichten angeordnet. Ein großer Vorteil des Herstellungsverfahrens liegt darin, dass die Lichtleitstruktur drucktechnisch auf eine der Substratschichten vor dem Laminieren aufgedruckt werden kann. Hierdurch ist es möglich, eine Vielzahl von Strukturen zu drucken.

### Definitionen

Als Farbe oder Tinte wird im Sinne des hier beschriebenen jede verdruckbare Zusammensetzung oder jedes druckbare Material angesehen. Diese bedeutet, dass jede Zusammensetzung oder jedes Material, die drucktechnisch auf eine Substratschichtoberfläche aufgebracht werden, eine (Druck-)Farbe oder Tinte darstellen. Eine sich ergebende Farbschicht oder Tintenschicht stellt eine Druckschicht dar. Diese muss nicht unbedingt eine für den menschlichen Betrachter wahrnehmbare Farbe aufweisen. Eine transparente Druckschicht ist somit in diesem Sinne auch eine Farbschicht. Eine strukturierte Druckschicht stellt wiederum eine Druckstruktur dar.

Eine Lichtleitstruktur ist eine Struktur, die in der Lage ist elektromagnetische Strahlung, vorzugsweise Licht im sichtbaren Wellenlängenbereich, aufgrund von Totalreflexion an einer Grenzfläche der Lichtleitstruktur zu leiten.

Lumineszenzstoffe sind Materialien oder Stoffe, die bei einer Anregung eines Atomaren oder Molekularen angeregten Zustands unter Aussendung von elektromagnetischer Strahlung, vorzugsweise im sichtbaren Wellenlängenbereich in einen niederenergetischen Zustand übergehen. Auch komplexere elektronische Übergänge unter Aussendung von Photonen werden hier als Lumineszenzvorgänge betrachtet. Abhängig von den physikalischen und/der chemischen Prozessen werden unterschiedliche Lumineszenzprozesse unterschieden. Im Rahmen des hier beschriebenen ist es unerheblich, welchen Lumineszenzprozess der Lumineszenzstoff nutzt. So kann es sich beispielsweise um Elektrolumineszenz, Kathodolumineszenz, Photolumineszenz, insbesondere Fluoreszenz oder Phosphoreszenz oder auch mehr-Photonen-Prozesse (z.B. sogenannte upconversion Prozesse) handeln, Chemolumineszenz, Biolumineszenz, Tribolumineszenz, Thermolumineszenz, Sonolumineszenz, Radiolumineszenz sowie Piezolumineszenz handeln.

### Bevorzugte Ausführungsformen

Das drucktechnische Aufbringen der Lichtleitstruktur bzw. der Druckstruktur, die die Lichtleitstruktur bildet, kann mittels beliebiger Druckverfahren, beispielsweise Hochdruck, Flachdruck, Durchdruck, Tiefdruck oder besonders bevorzugt mittels eines Digitaldrucks, beispielsweise mittels eines Tintenstrahldrucks, ausgeführt werden.

Als Tinte oder Farbe werden Zubereitungen verwendet, die eine Druckschicht bzw. Druckstruktur mit einer hohen Brechkraft, d.h. einem großen Brechungsindex, erzeugen. Bei einer bevorzugten Ausführungsform wird die Lichtleitstruktur mit einer Tinte oder Farbe gedruckt, die Teilchen eines Materials mit einem Brechungsindex umfassen, der Größer als der Brechungsindex der an die Lichtleitstruktur angrenzenden Materialen ist, wobei die Teilchen im Mittel einen Durchmesser aufweisen, der kleiner als die halbe Wellenlänge einer für die Lichtleitung vorgesehenen Strahlung, bevorzugt kleiner als ein Fünftel dieser Wellenlänge und noch bevorzugter kleiner als ein Zehntel dieser Wellenlänge ist. Als Teilchen eignen sich insbesondere Metallchalcogenide, zum Beispiel Metalloxide, vorzugsweise Titandioxid, Zirkondioxid, Metallsulfide, zum Beispiel Zinksulfid, aber auch Diamant, insbesondere jeweils in nanoskaliger Form. Ein Stoff, der in nanoskaliger Form vorliegt, besteht aus Partikeln, deren Partikelverteilung im Korngrößenbereich zwischen 1 und 100 nm liegt. Denkbar sind auch amorphe Materialformen, insbesondere hochbrechende (Blei-)Gläser. Die Druckstruktur, welche die Lichtleitstruktur bildet, wird in dem Dokumentkörper, der eine Oberseite und eine Unterseite und eine oder mehrere die Ober- und die Unterseite verbindende Seitenflächen aufweist, so auf die eine Substratschicht aufgedruckt, dass die Lichtleitstruktur im fertig gestellten Dokumentkörper mehrere Koppelbereiche umfasst, die jeweils entlang der einen oder der mehreren Seitenflächen des Dokumentkörpers und voneinander getrennt ausgebildet sind, wobei über Koppelbereiche Licht, das in der Lichtleitstruktur über Totalreflektion an Grenzflächen der Lichtleitstruktur geleitet wird, ein und/oder ausgekoppelt werden kann.

Bei einer bevorzugten Ausführungsform ist die Lichtleitstruktur so ausgebildet, dass bei einer Lichteinkopplung in mindesten einen der Koppelbereiche dieses Licht über eine Lichtleitung in der Lichtleitstruktur zu einem oder mehreren anderen Koppelbereichen geleitet wird. Vorzugsweise ist vorgesehen, dass das Licht zu mehreren Koppelbereichen geleitet wird. Da diese getrennt voneinander entlang der Seitenflächen oder den Seitenflächen des Dokumentkörpers ausgebildet sind, tritt das in den Lichtleiter eingekoppelte Licht an unterschiedlichen Stellen aus der Lichtleitstruktur und dem Dokumentkörper aus. Hierdurch ergibt sich ein Lichtaustrittsmuster, welches charakteristisch für die Struktur der Lichtleitstruktur ist. Somit ist es möglich, über die Strukturierung der Lichtleitstruktur Information in das Wert- und/oder Sicherheitsdokument zu kodieren. Bevorzugt wird eine solche Kodierung individualisierend, bevorzugt personalisierend ausgeführt.

Eine individualisierende Information ist eine Information, die zwei ansonsten identische Gegenstände unterscheidbar macht. Eine individualisierende Information im Bereich von Wert- und/oder Sicherheitsdokumenten ist beispielsweise eine Seriennummer. Eine individualisierende Information, die einer Person zugeordnete Information kodiert, der das Sicherheitsdokument zugeordnet ist, wird als personalisierende Information bezeichnet. Als personalisierende Informationen seien lediglich beispielhaft genannt ein Name, ein Geburtsdatum, ein Vorname, ein Geburtsort, ein Wohnort, eine Körpergröße, eine Augenfarbe, biometrische Informationen wie beispielsweise ein Gesichtsbild und/oder ein Fingerabdruck oder Irismuster usw.

Die Lichtleitstruktur ist bei einer bevorzugten Ausführungsform somit so strukturiert, dass sie über eine Anzahl der Koppelbereiche, eine Positionierung der Koppelbereiche, relative Abstände der Koppelbereiche zueinander und/oder deren jeweilige Ausdehnung entlang der einen oder den mehreren Seitenflächen eine Information, vorzugsweise eine individualisierende oder personalisierende Information, in den Dokumentkörper kodiert ist oder wird. Um Lichtleitungsverluste an den Grenzflächen der Lichtleitstruktur zu minimieren, ist bei einer bevorzugten Ausführungsform vorgesehen, dass die Lichtleitstruktur von transparentem Material umgeben ist. Hierbei ist eine Materialstärke wünschenswert, die vorzugsweise etwa eine Wellenlänge, besonders bevorzugt ein Vielfaches der Wellenlänge des über die Lichtleitstruktur geleiteten Lichts trägt. Typischerweise sind somit für sichtbares Licht Materialstärken von einigen Mikrometern ausreichend.

Um die Lichtleitstruktur auch auf eine bedruckte Substratschichtoberfläche, die bereits mit opaken oder transparenten bzw. transluzenten Farben bedruckt ist, aufbringen zu können, ist bei einer Ausführungsform vorgesehen, dass zunächst eine transparente Farbschicht oder Druckschicht aufgedruckt wird. Auf die transparente Druckschicht, welche einen niedrigen Brechungsindex aufweist, kann dann anschließend die die Lichtleitstruktur bildende Druckschicht aufgedruckt werden. Ebenso kann die strukturierte Druckschicht, die Lichtleitstruktur bildet, mit einer transparenten Druckschicht mit niedrigem Brechungsindex überdruckt werden, um für eine Lichtleitung nachteilige Auswirkungen einer im Dokumentkörper hierüber angeordneten Substratschicht, die beispielsweise bedruckt ist, auszuschließen.

Um eine höhere Materialstärke senkrecht zur Substratschichtfläche, auf die die Lichtleitstruktur aufgedruckt wird, zu erhalten, wird die Lichtleitstruktur bei einigen Ausführungsformen in mehreren Schichten aufgedruckt. Bei einer geeigneten Wahl der die Lichtleitstruktur bildenden hochbrechenden Druckfarbe oder Tinte bildet sich auch bei einem Aufbau aus mehreren Druckschichten eine monolithische Lichtleitstruktur. Dies bedeutet, dass keine Grenzen zwischen den getrennt aufgebrachten Anteilen der Lichtleitstruktur zu beobachten sind.

Die Lichtleitstruktur wird in mehrere Stränge strukturiert, die jeweils an einem Koppelbereich beginnen. Die Lichtleitstruktur umfasst einen an einem der Koppelbereiche beginnenden Strang, der sich in mehrere weitere Stränge verzweigt, die jeweils an einem der mehreren Koppelbereiche enden. Diese Druckstruktur oder Lichtleitstruktur ist so ausgebildet, dass an dem Koppelbereich, an dem der sich verzweigende Strang beginnt, eine Einkopplung von Licht möglich ist, das dann zu den mehreren Koppelbereichen geleitet wird, an denen die mehreren Stränge enden.

Um sicherzustellen, dass zwischen zwei Strängen unter einem spitzen Winkel auf eine Grenzfläche der Lichtleitstruktur auftreffendes Licht, welches den einen Strang verlässt, nicht in einen benachbarten Strang einkoppeln kann, ist bei einer Ausführungsform vorgesehen, dass zwischen mindestens zwei der weiteren Stränge eine opak ausgebildete Trennstruktur in der Druckebene ausgebildet ist. Diese Trennstruktur kann ebenfalls drucktechnisch aufgebracht werden. Auch bei einer solchen Ausführungsform gilt, dass bei einer bevorzugten Ausführungsform zwischen der Trennstruktur und den Strängen jeweils ein transparentes Material angeordnet ist.

Eine Einkopplung von Licht in die Lichtleitstruktur kann zum einen über ein Einkoppeln von Licht einer externen Lichtquelle über einen Koppelbereich auf der einen oder einer der mehreren Seitenflächen in die Lichtleitstruktur erfolgen.

Bei einer anderen Ausführungsform ist vorgesehen, dass die Druckstruktur mindestens einen Lumineszenzstoff umfasst. Eine Einkopplung von Licht kann somit über eine Anregung der Lumineszenz erfolgen. Bei dem Lumineszenzstoff kann es sich um jeden beliebigen Lumineszenzstoff handeln, der drucktechnisch in die Farbe oder Tinte integrierbar ist, die zum Ausbilden der Druckstruktur, welche die Lichtleitstruktur bildet, verwendet wird. Besonders bevorzugt werden hiervon Lumineszenzstoffe die eine Elektrolumineszenz und Photolumineszenz aufweisen.

Eine Anregung der Lumineszenz kann vollflächig erfolgen. Ein Auskoppeln des Lichts erfolgt jedoch bevorzugt aus den Koppelbereichen, da zu diesen Bereichen das Licht über Lichtleitungen geleitet wird. Um ein Austreten von Licht aus der Oberseite und/oder Unterseite des Dokumentkörpers zu verhindern, ist bei einigen Ausführungsformen vorgesehen, dass zwischen die Oberseite und die Lichtleitstruktur und/oder die Unterseite des Dokumentkörpers und die Lichtleitstruktur jeweils ein opakes Element angeordnet wird. Dieses bedeutet, dass zwischen der Oberseite des Dokumentkörpers und der Lichtleitstruktur ein opakes Element und/oder zwischen der Unterseite des Dokumentkörpers und der Lichtleitstruktur ein weiteres opakes Element angeordnet werden. Bei dem opaken Element und/oder dem weiteren opaken Element kann es sich jeweils um eine Druckschicht oder auch eine opake Substratschicht oder ein anderes in das Wert- und/oder Sicherheitsdokument eingebrachtes Element, beispielsweise einen metallisierten Bereich, handeln.

Bei anderen Ausführungsformen ist vorgesehen, dass die Druckstruktur aus mehreren lichtleitend miteinander gekoppelten Abschnitten hergestellt wird. Hierbei ist vorzugsweise vorgesehen, dass die Druckstruktur miteinander gekoppelte Abschnitte umfasst, von denen einige Lumineszenzstoffe umfassen und andere lumineszenzstofffrei sind. Bei einer solchen Ausführungsform ist bei einer lokalen Anregung ein Auftreten der Lumineszenz, d.h. ein Einkoppeln von Licht in Lichtleitstruktur, abhängig von dem Anregungsort. Wird ein Abschnitt der Lichtleitstruktur angeregt, in dem Lumineszenzstoffe integriert sind, so tritt eine Lumineszenz auf, die als Lichtaustrittsmuster an den Koppelbereichen wahrgenommen werden kann. Wird ein Abschnitt angeregt, der keine Lumineszenzstoffe enthält, wird hingegen kein austretendes Licht beobachtet.

Bei einer Ausführungsform der erfindungsgemäßen Vorrichtung zum Verifizieren eines Wert- und/oder Sicherheitsdokuments ist die Erfassungseinheit relativ zu dem Dokumentkörper beweglich ausgebildet, um einen Lichtaustritt lokal entlang der einen oder der mehreren Seitenflächen zu erfassen. Bei einer anderen Ausführungsform kann die Erfassungseinheit mehrere miteinander gekoppelte Erfassungselemente umfassen, die zeitgleich einen Lichtaustritt an unterschiedlichen Stellen der einen der mehreren Seitenflächen erfassen können. Bei Ausführungsformen, bei denen Wert- und/oder Sicherheitsdokumente mit Lichtleitstrukturen verifiziert werden sollen, die unterschiedliche Abschnitte umfassen, die teilweise lumineszierend und teilweise nicht lumineszierend sind, ist die Anregungsquelle relativ zu dem Dokumentkörper bewegbar. Alternativ kann die Anregungsquelle mehrere Anregungselemente umfassen.

Vorzugsweise ist die Anregungsquelle als UV-Lichtquelle ausgebildet. Andere Ausführungsformen können jedoch andere Anregungsquellen vorsehen, die jeweils angepasst an die jeweiligen Lumineszenzstoffe eine Anregung dieser vornehmen können. Um eine zuverlässige Positionierung der Koppelbereiche relativ zu einer Anregungsquelle und der Erfassungseinheit und gegebenenfalls unterschiedlichen Erfassungselementen zu gewährleisten, ist die Anregungsquelle relativ zu einer Führung starr befestigt, in die der Dokumentkörper einführbar und definiert relativ zu der Anregungsquelle positionierbar ist. In einem solchen Fall ist vorzugsweise die Erfassungseinheit ebenfalls relativ zu dieser Führung starr befestigt.

Bei einer Ausführungsform ist vorgesehen, dass die Anregung der Lumineszenz lokal vorgenommen wird und dass sich ergebende Lichtaustrittsmuster in Abhängigkeit von dem Anregungsort ausgewertet wird. Bei wieder anderen Ausführungsformen ist vorgesehen, dass der Anregungsort der lokal vorgenommenen Anregung der Lumineszenz variiert wird und die sich ergebende Lichtaustrittsmustersequenz ausgewertet wird.

Grundsätzlich sind als Werkstoffe für die Substratschichten alle Polymerschichten einsetzbar, die im Bereich der Sicherheits- und/oder Wertdokumente üblicherweise verwendet werden. Die Polymerschichten können, gleich oder verschieden, auf Basis eines Polymerwerkstoffes aus der Gruppe, umfassend PC (Polycarbonat, insbesondere Bisphenol A Polycarbonat), PET (Polyethylenglykolterephthalat), PMMA (Polymethylmethacrylat), TPU (Thermoplastische Polyurethan Elastomere), PE (Polyethylen), PP (Polypropylen), PI (Polyimid oder Poly-trans-Isopren), PVC (Polyvinylchlorid) und Copolymeren solcher Polymere, gebildet sein. Bevorzugt ist der Einsatz von PC-Werkstoffen, wobei beispielsweise, aber keinesfalls notwendigerweise, auch sogenannte Nieder-T_{g}-Werkstoffe einsetzbar sind, insbesondere für eine Polymerschicht auf welcher eine Druckschicht aufgebracht ist, und/oder für eine Polymerschicht, welche mit einer Polymerschicht, die eine Druckschicht trägt, verbunden ist, und zwar auf der Seite mit der Druckschicht. Nieder-T_{g}-Werkstoffe sind Polymere, deren Glastemperatur unterhalb von 140°C liegt.

Bevorzugt ist es dabei, wenn das Grundpolymer zumindest einer der zu verbindenden Polymerschichten gleiche oder verschiedene miteinander reaktive Gruppen enthält, wobei bei einer Laminiertemperatur von weniger als 200°C reaktive Gruppen einer ersten Polymerschicht miteinander und/oder mit reaktiven Gruppen einer zweiten Polymerschicht reagieren. Dadurch kann die Laminiertemperatur herabgesetzt werden, ohne dass dadurch der innige Verbund der laminierten Schichten gefährdet wird. Dies liegt im Falle verschiedener Polymerschichten mit reaktiven Gruppen daran, dass die verschiedenen Polymerschichten auf Grund der Reaktion der jeweiligen reaktiven Gruppen nicht mehr ohne weiteres delaminiert werden können. Denn es findet zwischen den Polymerschichten eine reaktive Kopplung statt, gleichsam ein reaktives Laminieren. Des Weiteren wird ermöglicht, dass wegen der niedrigeren Laminiertemperatur eine Veränderung einer farbigen Druckschicht, insbesondere eine Farbveränderung, verhindert wird. Vorteilhaft ist es dabei, wenn die Glastemperatur T_{g} der zumindest einen Polymerschicht vor der thermischen Laminierung weniger als 120°C (oder auch weniger als 110°C oder weniger als 100°C) beträgt, wobei die Glastemperatur dieser Polymerschicht nach der thermischen Laminierung durch Reaktion reaktiver Gruppen des Grundpolymers der Polymerschicht miteinander um zumindest 5°C, vorzugsweise zumindest 20°C, höher als die Glastemperatur vor der thermischen Laminierung ist. Hierbei erfolgt nicht nur eine reaktive Kopplung der miteinander zu laminierenden Schichten, vielmehr erfolgt eine Erhöhung des Molekulargewichts und somit der Glastemperatur durch Vernetzung des Polymers innerhalb der Schicht und zwischen den Schichten. Dies erschwert ein Delaminieren zusätzlich, insbesondere da bei einem Manipulationsversuch die hohen notwendigen Delaminationstemperaturen beispielsweise die Farben irreversibel beschädigt und das Dokument dadurch zerstört wird. Vorzugsweise beträgt die Laminiertemperatur beim Einsatz solcher Polymerwerkstoffe weniger als 180°C, besser noch weniger als 150°C. Die Auswahl der geeigneten reaktiven Gruppen ist für einen Fachmann auf dem Gebiet der Polymerchemie ohne Probleme möglich. Beispielhafte reaktive Gruppen sind ausgewählt aus der Gruppe, umfassend - CN, -OCN, -NCO, -NC, -SH, -Sₓ, -Tos, -SCN, -NCS, -H, Epoxy (-CHOCH₂), -NH₂, -NN⁺, - NN-R, -OH, -COOH, -CHO, -COOR, -Hal (-F, -Cl, -Br, -I), -Me-Hal (Me = zumindest zweiwertiges Metall, beispielsweise Mg), -Si(OR)₃, -SiHal₃, -CH=CH₂, und -COR", wobei R" eine beliebige reaktive oder nicht-reaktive Gruppe sein kann, beispielsweise -H, -Hal, C₁-C₂₀-Alkyl, C₃-C₂₀-Aryl, C₄-C₂₀-ArAlkyl, jeweils verzweigt oder linear, gesättigt oder ungesättigt, optional substituiert, oder korrespondierende Heterocyclen mit einem oder mehreren gleichen oder verschiedenen Heteroatomen N, O, oder S. Andere reaktive Gruppen sind selbstverständlich möglich. Hierzu gehören die Reaktionspartner der Diels-Alder Reaktion oder einer Metathese. Die reaktiven Gruppen können direkt an dem Grundpolymer gebunden oder über eine Spacergruppe mit dem Grundpolymer verbunden sein. Als Spacergruppen kommen alle dem Fachmann für Polymerchemie bekannten Spacergruppen in Frage. Dabei können die Spacergruppen auch Oligomere oder Polymere sein, welche Elastizität vermitteln, wodurch eine Bruchgefahr des Sicherheits- und/oder Wertdokuments reduziert wird. Solche elastizitätsvermittelnde Spacergruppen sind dem Fachmann bekannt und brauchen daher hier nicht weiter beschrieben zu werden. Lediglich beispielhaft seien Spacergruppen genannt, welche ausgewählt sind aus der Gruppe, umfassend -(CH₂)ₙ-, -(CH₂-CH₂-O)ₙ-, -(SiR₂O)ₙ-, -(C₆H₄)ₙ-, -(C₆H₁₀)ₙ-, C₁-Cₙ-Alkyl, -C₃-C₍ₙ₊₃₎-Aryl, -C₄-C₍ₙ₊₄₎-ArAlkyl, jeweils verzweigt oder linear, gesättigt oder ungesättigt, optional substituiert, oder korrespondierende Heterocyclen mit einem oder mehreren, gleichen oder verschiedenen Heteroatomen O, N, oder S, wobei n = 1 bis 20, vorzugsweise 1 bis 10. Bezüglich weiterer reaktiver Gruppen oder Möglichkeiten der Modifikation wird auf die Literaturstelle "Ullmann's Encyclopaedia of Industrial Chemistry", Wiley Verlag, elektronische Ausgabe 2006, verwiesen. Der Begriff des Grundpolymers bezeichnet im Rahmen der vorstehenden Ausführungen eine Polymerstruktur, welche keine unter den eingesetzten Laminierbedingungen reaktiven Gruppen trägt. Es kann sich dabei um Homopolymere oder Copolymere handeln. Es sind auch gegenüber den genannten Polymere modifizierte Polymere umfasst.

Um einen hohen Brechungsindex einer Tinte oder Farbe zu erreichen, werden dieser vorzugsweise 10% bis 90% bevorzugter 30% bis 70% bezogen auf das Volumen Teilchen eines Materials mit einem großen Brechungsindex beigegeben. Als Materialien eigenen sich beispielsweise Titandioxid oder Zirkondioxid und andere Metalloxide.

Für den Druck auf Polycarbonat-Verbundschichten sind grundsätzlich alle fachüblichen Tinten einsetzbar. Bevorzugt ist die Verwendung einer Zubereitung, enthaltend: A) 0,1 bis 20 Gew.-% eines Bindemittels mit einem Polycarbonatderivat , B) 30 bis 99,9 Gew.-% eines vorzugsweise organischen Lösungsmittels oder Lösungsmittelgemischs, C) 0 bis 10 Gew.-%, bezogen auf Trockenmasse, eines Farbmittels oder Farbmittelgemischs, D) 0 bis 10 Gew.-% eines funktionalen Materials oder einer Mischung funktionaler Materialien, E) 0 bis 30 Gew.-% Additive und/oder Hilfsstoffe, oder einer Mischung solcher Stoffe, wobei die Summe der Komponenten A) bis E) stets 100 Gew.-% ergibt, als Drucktinte. Solche Polycarbonatderivate sind hochkompatibel mit Polycarbonatwerkstoffen, insbesondere mit Polycarbonaten auf Basis Bisphenol A, wie beispielsweise Makrofol® Folien. Zudem ist das eingesetzte Polycarbonatderivat hochtemperaturstabil und zeigt keinerlei Verfärbungen bei laminationstypischen Temperaturen bis zu 200°C und mehr, wodurch auch der Einsatz der vorstehend beschriebenen Nieder-Tg-Werkstoffe nicht notwendig ist. Im Einzelnen kann das Polycarbonatderivat funktionelle Carbonatstruktureinheiten der Formel (I) enthalten,
worin R¹ und R² unabhängig voneinander Wasserstoff, Halogen, bevorzugt Chlor oder Brom, C₁-C₈-Alkyl, C₅-C₆-Cycloalkyl, C₆-C₁₀-Aryl, bevorzugt Phenyl, und C₇C₁₂-Aralkyl, bevorzugt Phenyl-C₁-C₄-Alkyl, insbesondere Benzyl sind;
m eine ganze Zahl von 4 bis 7, bevorzugt 4 oder 5 ist; R³ und R⁴ für jedes X individuell wählbar, unabhängig voneinander Wasserstoff oder C₁-C₆-Alkyl ist; X Kohlenstoff und n eine ganze Zahl größer 20 bedeuten, mit der Maßgabe, dass an mindestens einem Atom X, R³ und R⁴ gleichzeitig Alkyl bedeuten. Bevorzugt ist es, wenn an 1 bis 2 Atomen X, insbesondere nur an einem Atom X, R³ und R⁴ gleichzeitig Alkyl sind. R³ und R⁴ können insbesondere Methyl sein. Die X-Atome in alpha-Stellung zu dem Diphenyl-substituierten C-Atom (C1) können nicht dialkylsubstituiert sein. Die X-Atome in beta-Stellung zu C1 können mit Alkyl disubstituiert sein. Bevorzugt ist m = 4 oder 5. Das Polycarbonatderivat kann beispielsweise auf Basis von Monomeren, wie 4,4'-(3,3,5-trimethylcydohexan-1,1-diyl)diphenol, 4,4'-(3,3-dimethylcyclohexan-1,1-diyl)diphenol, oder 4,4'-(2,4,4-trimethylcyclopentan-1,1-diyl)diphenol gebildet sein. Ein solches Polycarbonatderivat kann beispielsweise gemäß der Literaturstelle DE 38 32 396.6 aus Diphenolen der Formel (Ia) hergestellt werden, deren Offenbarungsgehalt hiermit vollumfänglich in den Offenbarungsgehalt dieser Beschreibung aufgenommen wird. Es können sowohl ein Diphenol der Formel (Ia) unter Bildung von Homopolycarbonaten als auch mehrere Diphenole der Formel (Ia) unter Bildung von Copolycarbonaten verwendet werden (Bedeutung von Resten, Gruppen und Parametern, wie in Formel I).
Außerdem können die Diphenole der Formel (Ia) auch im Gemisch mit anderen Diphenolen, beispielsweise mit denen der Formel (Ib)

HO - Z - OH (Ib),

zur Herstellung von hochmolekularen, thermoplastischen, aromatischen Polycarbonatderivaten verwendet werden.

Geeignete andere Diphenole der Formel (Ib) sind solche, in denen Z ein aromatischer Rest mit 6 bis 30 C-Atomen ist, der einen oder mehrere aromatische Kerne enthalten kann, substituiert sein kann und aliphatische Reste oder andere cycloaliphatische Reste als die der Formel (Ia) oder Heteroatome als Brückenglieder enthalten kann. Beispiele der Diphenole der Formel (Ib) sind Hydrochinon, Resorcin, Dihydroxydiphenyle, Bi-(hydroxyphenyl)-alkane, Bis-(hydroxyphenyl)-cycloalkane, Bis-(hydroxyphenyl)-sulfide, Bis-(hydroxyphenyl)-ether, Bis-(hydroxyphenyl)-ketone, Bis-(hydroxyphenyl)-sulfone, Bis-(hydroxyphenyl)-sulfoxide, alpha, alpha'-Bis-(hydroxyphenyl)-diisopropylbenzole sowie deren kernalkylierte und kernhalogenierte Verbindungen. Diese und weitere geeignete Diphenole sind beispielsweise in US-A 3 028 365, 2 999 835, 3 148 172, 3 275 601, 2 991 273, 3 271 367, 3 062 781, 2 970 131 und 2 999 846, in DE-A 1 570 703, 2 063 050, 2 063 052, 2 211 956, FR-A 1 561 518 und in H. Schnell in: Chemistry and Physics of Polycarbonates, Interscience Publishers, New York 1964, beschrieben, welche hiermit vollumfänglich in den Offenbarungsgehalt der vorliegenden Anmeldung aufgenommen werden. Bevorzugte andere Diphenole sind beispielsweise: 4,4'-Dihydroxydiphenyl, 2,2-Bis-(4-hydroxyphenyl)-propan, 2,4-Bis-(4-hydroxyphenyl)-2-methylbutan, 1,1-Bis-(4-hydroxyphenyl)-cyclohexan, alpha, alpha-Bis-(4-hydroxyphenyl)-p-diisopropylbenzol, 2,2-Bis-(3-methyl-4-hydroxyphenyl)-propan, 2,2-Bis-(3-chlor-4-hydroxyphenyl)-propan, Bis-(3,5-dimethyl-4-hydroxyphenyl)-methan, 2,2-Bis-(3,5-dimethyl-4-hydroxyphenyl)-propan, Bis-(3,5-dimethyl-4-hydroxyphenyl)-sulfon, 2,4-Bis-(3,5-dimethyl-4-hydroxyphenyl)-2-methylbutan, 1,1-Bis-(3,5-dimethyl-4-hydroxyphenyl)-cyclohexan, alpha, alpha-Bis-(3,5-dimethyl-4-hydroxyphenyl)-p-diisopropylbenzol, 2,2-Bis-(3,5-dichlor-4-hydroxyphenyl)-propan und 2,2-Bis-(3,5-dibrom-4-hydroxyphenyl)-propan. Besonders bevorzugte Diphenole der Formel (Ib) sind beispielsweise 2,2-Bis-(4-hydroxyphenyl)-propan, 2,2-Bis-(3,5-dimethyl-4-hydroxyphenyl)-propan, 2,2-Bis-(3,5-dichlor-4-hydroxyphenyl)-propan, 2,2-Bis-(3,5-dibrom-4-hydroxyphenyl)-propan und 1,1-Bis-(4-hydroxyphenyl)-cyclohexan. Insbesondere ist 2,2-Bis-(4-hydroxyphenyl)-propan bevorzugt. Die anderen Diphenole können sowohl einzeln als auch im Gemisch eingesetzt werden. Das molare Verhältnis von Diphenolen der Formel (Ia) zu den gegebenenfalls mit zu verwendenden anderen Diphenolen der Formel (Ib), soll zwischen 100 Mol-% (Ia) zu 0 Mol-% (Ib) und 2 Mol-% (Ia) zu 98 Mol-% (Ib), vorzugsweise zwischen 100 Mol-% (Ia) zu 0 Mol-% (Ib) und 10 Mol-% (Ia) zu 90 Mol-% (Ib) und insbesondere zwischen 100 Mol-% (Ia) zu 0 Mol-% (Ib) und 30 Mol-% (Ia) zu 70 Mol-% (Ib) liegen. Die hochmolekularen Polycarbonatderivate aus den Diphenolen der Formen (Ia), gegebenenfalls in Kombination mit anderen Diphenolen, können nach den bekannten Polycarbonat-Herstellungsverfahren hergestellt werden. Dabei können die verschiedenen Diphenole sowohl statistisch als auch blockweise miteinander verknüpft sein. Die eingesetzten Polycarbonatderivate können in an sich bekannter Weise verzweigt sein. Wenn die Verzweigung gewünscht wird, kann diese in bekannter Weise durch Einkondensieren geringer Mengen, vorzugsweise Mengen von 0,05 bis 2,0 Mol-% (bezogen auf eingesetzte Diphenole), an drei- oder mehr als dreifunktionellen Verbindungen, insbesondere solchen mit drei oder mehr als drei phenolischen Hydroxylgruppen, erreicht werden. Einige Verzweiger mit drei oder mehr als drei phenolischen Hydroxylgruppen sind Phloroglucin, 4,6-Dimethyl-2,4,6-tri-(4-hydroxyphenyl)-hepten-2,4,6-Dimethyl-2,4,6-tri-(4-hydroxyphenyl)-heptan, 1,3,5-Tri-(4-hydroxyphenyl)-benzol, 1,1,1-Tri-(4-hydroxyphenyl)-ethan, Tri-(4-hydroxyphenyl)-phenylmethan, 2,2-Bis-[4,4-bis-(4-hydroxyphenyl)-cyclohexyl]-propan, 2,4-Bis-(4-hydroxyphenyl-isopropyl)-phenol, 2,6-Bis-(2-hydroxy-5-methyl-benzyl)-4-methylphenol, 2-(4-hydroxyphenyl)-2-(2,4-dihydroxyphenyl)-propan, Hexa-[4-(4-hydroxyphenyl-isopropyl)-phenyl]-orthoterephthalsäureester, Tetra-(4-hydroxyphenyl)-methan, Tetra-[4-(4-hydroxyphenyl-isopropyl)phenoxy]-methan und 1,4-Bis-[4',4"-dihydroxytriphenyl)-methyl]-benzol. Einige der sonstigen dreifunktionellen Verbindungen sind 2,4-Dihydroxybenzoesäure, Trimesinsäure, Cyanurchlorid und 3,3-Bis-(3-methyl-4-hydroxyphenyl)-2-oxo-2,3-dihydroindol. Als Kettenabbrecher zur an sich bekannten Regelung des Molekulargewichts der Polycarbonatderivate dienen monofunktionelle Verbindungen in üblichen Konzentraten. Geeignete Verbindungen sind z.B. Phenol, tert.-Butylphenole oder andere Alkyl-substituierte Phenole. Zur Regelung des Molekulargewichts sind insbesondere kleine Mengen Phenole der Formel (Ic) geeignet worin R einen verzweigten C₈- und/oder C₉-Alkylrest darstellt. Bevorzugt ist im Alkylrest R der Anteil an CH₃-Protonen zwischen 47 und 89 % und der Anteil der CH- und CH₂-Protonen zwischen 53 und 11 %; ebenfalls bevorzugt ist R in o- und/oder p-Stellung zur OH-Gruppe, und besonders bevorzugt die obere Grenze des ortho-Anteils 20 %. Die Kettenabbrecher werden im allgemeinen in Mengen von 0,5 bis 10, bevorzugt 1,5 bis 8 Mol-%, bezogen auf eingesetzte Diphenole, eingesetzt. Die Polycarbonatderivate können vorzugsweise nach dem Phasengrenzflächenverhalten (vgl. H.Schnell in. Chemistry and Physics of Polycarbonates, Polymer Reviews, Vol. IX, Seite 33ff., Interscience Publ. 1964) in an sich bekannter Weise hergestellt werden. Hierbei werden die Diphenole der Formel (Ia) in wässrig alkalischer Phase gelöst. Zur Herstellung von Copolycarbonaten mit anderen Diphenolen werden Gemische von Diphenolen der Formel (Ia) und den anderen Diphenolen, beispielsweise denen der Formel (Ib), eingesetzt. Zur Regulierung des Molekulargewichts können Kettenabbrecher z.B. der Formel (Ic) zugegeben werden. Dann wird in Gegenwart einer inerten, vorzugsweise Polycarbonat lösenden, organischen Phase mit Phosgen nach der Methode der Phasengrenzflächenkondensation umgesetzt. Die Reaktionstemperatur liegt im Bereich von 0°C bis 40°C. Die gegebenenfalls mit verwendeten Verzweiger (bevorzugt 0,05 bis 2,0 Mol-%) können entweder mit den Diphenolen in der wässrig alkalischen Phase vorgelegt werden oder in dem organischen Lösungsmittel gelöst vor Phosgenierung zugegeben werden. Neben den Diphenolen der Formel (Ia) und gegebenenfalls anderen Diphenolen (Ib) können auch deren Monound/oder Bis-chlorkohlensäureester mit verwendet werden, wobei diese in organischen Lösungsmitteln gelöst zugegeben werden. Die Menge an Kettenabbrechern sowie an Verzweigern richtet sich dann nach der molaren Menge von Diphenolat-Resten entsprechend Formel (Ia) und gegebenenfalls Formel (Ib); bei Mitverwendung von Chlorkohlensäureestern kann die Phosgenmenge in bekannter Weise entsprechend reduziert werden. Geeignete organische Lösungsmittel für die Kettenabbrecher sowie gegebenenfalls für die Verzweiger und die Chlorkohlensäureester sind beispielsweise Methylenchlorid, Chlorbenzol sowie insbesondere Mischungen aus Methylenchlorid und Chlorbenzol. Gegebenenfalls können die verwendeten Kettenabbrecher und Verzweiger im gleichen Solvens gelöst werden. Als organische Phase für die Phasengrenzflächenpolykondensation dienen beispielsweise Methylenchlorid, Chlorbenzol sowie Mischungen aus Methylenchlorid und Chlorbenzol. Als wässrige alkalische Phase dient beispielsweise NaOH-Lösung. Die Herstellung der Polycarbonatderivate nach dem Phasengrenzflächenverfahren kann in üblicher Weise durch Katalysatoren wie tertiäre Amine, insbesondere tertiäre aliphatische Amine wie Tributylamin oder Triethylamin katalysiert werden; die Katalysatoren können in Mengen von 0,05 bis 10 Mol-%, bezogen auf Mole an eingesetzten Diphenolen, eingesetzt werden. Die Katalysatoren können vor Beginn der Phosgenierung oder während oder auch nach der Phosgenierung zugesetzt werden. Die Polycarbonatderivate können nach dem bekannten Verfahren in homogener Phase, dem sogenannten "Pyridinverfahren" sowie nach dem bekannten Schmelzeumesterungsverfahren unter Verwendung von beispielsweise Diphenylcarbonat anstelle von Phosgen hergestellt werden. Die Polycarbonatderivate können linear oder verzweigt sein, sie sind Homopolycarbonate oder Copolycarbonate auf Basis der Diphenole der Formel (Ia). Durch die beliebige Komposition mit anderen Diphenolen, insbesondere mit denen der Formel (Ib) lassen sich die Polycarbonateigenschaften in günstiger Weise variieren. In solchen Copolycarbonaten sind die Diphenole der Formel (Ia) in Mengen von 100 Mol-% bis 2 Mol-%, vorzugsweise in Mengen von 100 Mol-% bis 10 Mol-% und insbesondere in Mengen von 100 Mol-% bis 30 Mol-%, bezogen auf die Gesamtmenge von 100 Mol-% an Diphenoleinheiten, in Polycarbonatderivaten enthalten. Das Polycarbonatderivat kann ein Copolymer sein, enthaltend, insbesondere hieraus bestehend, Monomereinheiten M1 auf Basis der Formel (Ib),vorzugsweise Bisphenol A, sowie Monomereinheiten M2 auf Basis des geminal disubstituierten Dihydroxydiphenylcycloalkans, vorzugsweise des 4,4'-(3,3,5-trimethylcyclohexan-1,1-diyl)diphenols, wobei das Molverhältnis M2/M1 vorzugsweise größer als 0,3, insbesondere größer als 0,4, beispielsweise größer als 0,5 ist. Bevorzugt ist es, wenn das Polycarbonatderivat ein mittleres Molekulargewicht (Gewichtsmittel) von mindestens 10.000, vorzugsweise von 20.000 bis 300.000, aufweist. Die Komponente B kann grundsätzlich im Wesentlichen organisch oder wässrig sein. Im Wesentlichen wässrig bedeutet dabei, dass bis zu 20 Gew.-% der Komponente B) organische Lösungsmittel sein können. Im Wesentlichen organisch bedeutet, dass bis zu 5 Gew.-% Wasser in der Komponente B) vorliegen können. Vorzugsweise enthält die Komponente B einen bzw. besteht aus einem flüssigen aliphatischen, cycloaliphatischen und/oder aromatischen Kohlenwasserstoff, einem flüssigen organischen Ester und/oder einer Mischung solcher Substanzen. Die eingesetzten organischen Lösungsmittel sind vorzugsweise halogenfreie organische Lösungsmittel. In Frage kommen insbesondere aliphatische, cycloaliphatische, aromatische Kohlenwasserstoffe, wie Mesitylen, 1,2,4-Trimethylbenzol, Cumol und Solvent Naptha, Toluol, Xylol; (organische) Ester, wie Methylacetat, Ethylacetat, Butylacetat, Methoxypropylacetat, Ethyl-3-ethoxypropionat. Bevorzugt sind Mesitylen, 1,2,4-Trimethylbenzol, Cumol und Solvent Naptha, Toluol, Xylol, Essigsäuremethylester, Essigsäureethylester, Methoxypropylacetat. Ethyl-3ethoxypropionat. Ganz besonders bevorzugt sind Mesitylen (1,3,5-Trimethylbenzol), 1,2,4-Trimethylbenzol, Cumol (2-Phenylpropan), Solvent Naptha und Ethyl-3ethoxypropionat. Ein geeignetes Lösungsmittelgemisch umfasst beispielsweise L1) 0 bis 10 Gew.-%, vorzugsweise 1 bis 5 Gew.-%, insbesondere 2 bis 3 Gew.-%, Mesitylen, L2) 10 bis 50 Gew.-%, vorzugsweise 25 bis 50 Gew.-%, insbesondere 30 bis 40 Gew.-%, 1-Methoxy-2-propanolacetat, L3) 0 bis 20 Gew.-%, vorzugsweise 1 bis 20 Gew.-%, insbesondere 7 bis 15 Gew.-%, 1,2,4-Trimethylbenzol, L4) 10 bis 50 Gew.-%, vorzugsweise 25 bis 50 Gew.-%, insbesondere 30 bis 40 Gew.-%, Ethyl-3ethoxypropionat, L5) 0 bis 10 Gew.-%, vorzugsweise 0,01 bis 2 Gew.-%, insbesondere 0,05 bis 0,5 Gew.-%, Cumol, und L6) 0 bis 80 Gew.-%, vorzugsweise 1 bis 40 Gew.%, insbesondere 15 bis 25 Gew.-%, Solvent Naphtha, wobei die Summe der Komponenten L1 bis L6 stets 100 Gew.-% ergibt. Die Zubereitung kann im Detail enthalten: A) 0,1 bis 10 Gew.-%, insbesondere 0,5 bis 5 Gew.-%, eines Bindemittels mit einem Polycarbonatderivat auf Basis eines geminal disubstituierten Dihydroxydiphenylcycloalkans, B) 40 bis 99,9 Gew.-%, insbesondere 45 bis 99,5 Gew.-%, eines organischen Lösungsmittels oder Lösungsmittelgemischs, C) 0,1 bis 6 Gew.-%, insbesondere 0,5 bis 4 Gew.-%, eines Farbmittels oder Farbmittelgemischs, D) 0,001 bis 6 Gew.-%, insbesondere 0,1 bis 4 Gew.-%, eines funktionales Materials oder einer Mischung funktionaler Materialien, E) 0,1 bis 30 Gew.-%, insbesondere 1 bis 20 Gew.-%, Additive und/oder Hilfsstoffe, oder eine Mischung solcher Stoffe. Als Komponente C, sofern ein Farbmittel vorgesehen sein soll, kommt grundsätzlich jedes beliebige Farbmittel oder Farbmittelgemisch in Frage. Unter Farbmittel sind alle farbgebenden Stoffe bezeichnet. Das bedeutet, es kann sich sowohl um Farbstoffe (einen Überblick über Farbstoffe gibt Ullmann's Encyclopedia of Industrial Chemistry, Electronic Release 2007, Wiley Verlag, Kapitel "Dyes, General Survey") wie auch um Pigmente (einen Überblick über organische wie anorganische Pigmente gibt Ullmann's Encyclopedia of Industrial Chemistry, Electronic Release 2007, Wiley Verlag, Kapitel "Pigments, Organic" bzw. "Pigments, Inorganic") handeln. Farbstoffe sollten in den Lösungsmitteln der Komponente B löslich bzw. (stabil) dispergierbar oder suspendierbar sein. Des Weiteren ist es vorteilhaft, wenn das Farbmittel bei Temperaturen von 160°C und mehr für einen Zeitraum von mehr als 5 min. stabil, insbesondere farbstabil ist. Es ist auch möglich, dass das Farbmittel einer vorgegebenen und reproduzierbaren Farbveränderung unter den Verarbeitungsbedingungen unterworfen ist und entsprechend ausgewählt wird. Pigmente müssen neben der Temperaturstabilität insbesondere in feinster Partikelgrößenverteilung vorliegen. Für einen Tintenstrahldruck bedeutet dies in der Praxis, dass die Teilchengröße nicht über 1,0 µm hinausgehen sollte, da sonst Verstopfungen im Druckkopf die Folge sind. In der Regel haben sich nanoskalige Festkörperpigmente und gelöste Farbstoffe bewährt. Die Farbmittel können kationisch, anionisch oder auch neutral sein. Lediglich als Beispiele für im Tintenstrahldruck verwendbare Farbmittel seinen genannt: Brillantschwarz C.I. Nr. 28440, Chromogenschwarz C.I. Nr. 14645, Direkttiefschwarz E C.I. Nr. 30235, Echtschwarzsalz B C.I. Nr. 37245, Echtschwarzsalz K C.I. Nr. 37190, Sudanschwarz HB C.I. 26150, Naphtolschwarz C.I. Nr. 20470, Bayscript® Schwarz flüssig, C.I. Basic Black 11, C.I. Basic Blue 154, Cartasol® Türkis K-ZL flüssig, Cartasol® Türkis K-RL flüssig (C.I. Basic Blue 140), Cartasol Blau K5R flüssig. Geeignet sind des Weiteren z.B. die im Handel erhältlichen Farbstoffe Hostafine® Schwarz TS flüssig (vertrieben von Clariant GmbH Deutschland),
Bayscript® Schwarz flüssig (C.I.-Gemisch, vertrieben von Bayer AG Deutschland), Cartasol® Schwarz MG flüssig (C.I. Basic Black 11, Eingetragenes Markenzeichen der Clariant GmbH Deutschland), Flexonylschwarz® PR 100 (E C.I. Nr. 30235, vertrieben von Hoechst AG), Rhodamin B, Cartasol® Orange K3 GL, Cartasol® Gelb K4 GL, Cartasol® K GL, oder Cartasol® Rot K-3B. Des Weiteren können als lösliche Farbmittel Anthrachinon-, Azo-, Chinophthalon-, Cumarin-, Methin-, Perinon-, und/oder Pyrazolfarbstoffe, z.B. unter dem Markennamen Macrolex® erhältlich, Verwendung finden. Weitere geeignete Farbmittel sind in der Literaturstelle Ullmann's Encyclopedia of Industrial Chemistry, Electronic Release 2008, Wiley Verlag, Kapitel "Colorants Used in Ink Jet Inks" beschrieben. Gut lösliche Farbmittel führen zu einer optimalen Integration in die Matrix bzw. das Bindemittel der Druckschicht. Die Farbmittel können entweder direkt als Farbstoff bzw. Pigment zugesetzt werden oder als Paste, einem Gemisch aus Farbstoff und Pigment zusammen mit einem weiteren Bindemittel. Dieses zusätzliche Bindemittel sollte chemisch kompatibel mit den weiteren Komponenten der Zubereitung sein. Sofern eine solche Paste als Farbmittel eingesetzt wird, bezieht sich die Mengenangabe der Komponente B auf das Farbmittel ohne die sonstigen Komponenten der Paste. Diese sonstigen Komponenten der Paste sind dann unter die Komponente E zu subsumieren. Bei Verwendung von so genannten Buntpigmenten in den Skalenfarben Cyan-Magenta-Yellow und bevorzugt auch (Ruß)-Schwarz sind Volltonfarbabbildungen möglich. Die Komponente D umfasst Substanzen, die unter Einsatz von technischen Hilfsmitteln unmittelbar durch das menschliche Auge oder durch Verwendung von geeigneten Detektoren ersichtlich sind. Hier sind die dem Fachmann einschlägig bekannten Materialien (vgl. auch van Renesse in: Optical document security, 3rd Ed., Artech House, 2005) gemeint, die zur Absicherung von Wert und Sicherheitsdokumenten eingesetzt werden. Dazu zählen Lumineszenzstoffe (Farbstoffe oder Pigmente, organisch oder anorganisch) wie z.B. Photoluminophore, Elektroluminophore, Antistokes Luminophore, Fluorophore aber auch magnetisierbare, photoakustisch adressierbare oder piezoelektrische Materialien. Des Weiteren können Raman-aktive oder Ramanverstärkende Materialien eingesetzt werden, ebenso wie so genannte Barcode-Materialien. Auch hier gelten als bevorzugte Kriterien entweder die Löslichkeit in der Komponente B oder bei pigmentierten Systemen Teilchengrößen < 1 µm sowie eine Temperaturstabilität für Temperaturen > 160°C im Sinne der Ausführungen zur Komponente C. Funktionale Materialien können direkt zugegeben werden oder über eine Paste, d.h. einem Gemisch mit einem weiteren Bindemittel, welches dann Bestandteil der Komponente E bildet, oder dem eingesetzten Bindemittel der Komponente A. Die Komponente E umfasst bei Tinten für einen Tintenstrahldruck üblicherweise eingerichtete Stoffe wie Antischaummittel, Stellmittel, Netzmittel, Tenside, Fließmittel, Trockner, Katalysatoren, (Licht-) Stabilisatoren, Konservierungsmittel, Biozide, Tenside, organische Polymere zur Viskositätseinstellung, Puffersysteme, etc. Als Stellmittel kommen fachübliche Stellsalze in Frage. Ein Beispiel hierfür ist Natriumlactat. Als Biozide kommen alle handelsüblichen Konservierungsmittel, welche für Tinten verwendet werden, in Frage. Beispiele hierfür sind Proxel®GXL und Parmetol® A26. Als Tenside kommen alle handelsüblichen Tenside, welche für Tinten verwendet werden, in Frage. Bevorzugt sind amphotere oder nichtionische Tenside. Selbstverständlich ist aber auch der Einsatz spezieller anionischer oder kationischer Tenside, welche die Eigenschaften des Farbstoffs nicht verändern, möglich. Beispiele für geeignete Tenside sind Betaine, ethoxilierte Diole usw. Beispiele sind die Produktreihen Surfynol® und Tergitol®. Die Menge an Tensiden wird insbesondere bei Anwendung für den Tintenstrahldruck beispielsweise mit der Maßgabe gewählt, dass die Oberflächenspannung der Tinte im Bereich von 10 bis 60 mN/m, vorzugsweise 20 bis 45 mN/m, gemessen bei 25°C, liegt. Es kann ein Puffersystem eingerichtet sein, welches den pH-Wert im Bereich von 2,5 bis 8,5, insbesondere im Bereich von 5 bis 8, stabilisiert. Geeignete Puffersysteme sind Lithiumacetat, Boratpuffer, Triethanolamin oder Essigsäure/Natriumacetat. Ein Puffersystem wird insbesondere im Falle einer im Wesentlichen wässrigen Komponente B in Frage kommen. Zur Einstellung der Viskosität der Tinte können (ggf. wasserlösliche) Polymere vorgesehen sein. Hier kommen alle für übliche Tintenformulierungen geeigneten Polymere in Frage. Beispiele sind wasserlösliche Stärke, insbesondere mit einem mittleren Molekulargewicht von 3.000 bis 7.000, Polyvinylpyrrolidon, insbesondere mit einem mittleren Molekulargewicht von 25.000 bis 250.000, Polyvinylalkohol, insbesondere mit einem mittleren Molekulargewicht von 10.000 bis 20.000, XanthanGummi, Carboxy-Methylcellulose, Ethylenoxid/Propylenoxid-Blockcopolymer, insbesondere mit einem mittleren Molekulargewicht von 1.000 bis 8.000. Ein Beispiel für das letztgenannte Blockcopolymer ist die Produktreihe Pluronic®. Der Anteil an Biozid, bezogen auf die Gesamtmenge an Tinte, kann im Bereich von 0 bis 0,5 Gew-%, vorzugsweise 0,1 bis 0,3 Gew.%, liegen. Der Anteil an Tensid, bezogen auf die Gesamtmenge an Tinte, kann im Bereich von 0 bis 0,2 Gew.-% liegen. Der Anteil an Stellmitteln kann, bezogen auf die Gesamtmenge an Tinte, 0 bis 1 Gew.-%, vorzugsweise 0,1 bis 0,5 Gew.-%, betragen. Zu den Hilfsmitteln werden auch sonstige Komponenten gezählt, wie beispielsweise Essigsäure, Ameisensäure oder n-Methyl-Pyrolidon oder sonstige Polymere aus der eingesetzten Farbstofflösung oder -Paste. Bezüglich Substanzen, welche als Komponente E geeignet sind, wird ergänzend beispielsweise auf Ullmann's Encyclopedia of Chemical Industry, Electronic Release 2008, Wiley Verlag, Kapitel "Paints and Coatings", Sektion "Paint Additives", verwiesen. Ferner werden die Materialien, die einen Brechungsindex der Tinte erhöhen zu den Additiven und Hilfsmitteln der Komponente E zugeordnet. Für ein Ausbilden der Lichtleitstruktur werden Tinten bevorzugt, die keine Pigmente größer als 250 nm als Farbmittel enthalten, da diese als Streuzentren eine Lichtleitung negativ beeinflussen.

Die Merkmale des erfindungsgemäßen Herstellungsverfahrens, des Verfahrens zum Verifizieren sowie der Vorrichtung zum Verifizieren weisen dieselben Vorteile wie die entsprechenden Merkmale des erfindungsgemäßen Wert- und/oder Sicherheitsdokuments auf.

Nachfolgend wird die Erfindung anhand bevorzugter Ausführungsbeispiele unter Bezugnahme auf eine Zeichnung näher erläutert. Hierbei zeigen:
- Fig. 1: eine Draufsicht auf eine Substratschicht, auf die eine eine Lichtleitstruktur bildende Druckstruktur aufgedruckt ist;
- Fig. 2: übereinander geschichtete Substratschichten, die zu einem Laminat zusammengefügt werden sollen;
- Fig. 3: das sich nach der Lamination der Substratschichten aus Fig. 2 ergebende Laminat;
- Fig. 4: eine schematische Darstellung einer Vorrichtung zum Unterstützen einer Verifikation des durch die Lichtleitstruktur geschaffenen Sicherheitsmerkmals;
- Fig. 5: eine Draufsicht auf eine Substratschicht, auf die eine andere Druckstruktur aufgedruckt ist;
- Fig. 6: mehrere Substratschichten, die zu einem anderen Dokumentkörper laminiert werden sollen;
- Fig. 7: den sich ergebenden Dokumentkörper;
- Fig. 8: eine schematische Darstellung zur Erläuterung der Verifikation eines solchen Wert- und/oder Sicherheitsdokuments, bei dem die Lichtleitstruktur Lumineszenzstoffe umfasst;
- Fig. 9: mehrere Substratschichten, die zu einem weiteren Dokumentkörper laminiert werden;
- Fig. 10: den sich ergebenden weiteren Dokumentkörper;
- Fig. 11: eine Draufsicht auf eine Substratschicht, die mit einer abschnittsweise gedruckten Druckstruktur bedruckt ist, wobei einige Abschnitte Lumineszenzstoffe enthalten und andere Abschnitte nicht;
- Fig. 12a, 12b, 12c: schematisch eine Verifikation eines mit der Substratschicht nach Fig. 11 gebildeten Sicherheitskörpers; und
- Fig. 13: eine Draufsicht auf eine Substratschicht, die mit einer abschnittsweise gedruckten Druckstruktur bedruckt ist, wobei die Abschnitte unterschiedliche Farben aufweisen.

In Fig. 1 ist eine Substratschicht 1 schematisch in Draufsicht dargestellt, auf die eine Druckstruktur 2 aufgedruckt ist, die in einem herzustellenden Wert- und/oder Sicherheitsdokument eine Lichtleitstruktur ausbildet. Die Druckstruktur 2 ist aus einem Material, d.h. einer Tinte oder Druckfarbe, gedruckt, die einen größeren Brechungsindex als die Substratschicht 1 und übrige Substratschichten aufweist, die benachbart zu der Druckstruktur 2 in einem fertiggestellten Dokumentkörper angeordnet sind. Die Druckstruktur 2 weist einen Strang 3 auf, der sich in mehrere weitere Stränge 4 verzweigt. Die Stränge 3, 4 beginnen bzw. enden jeweils an einer der Kanten 5 der Substratschicht, die nach dem Laminieren eine Seitenfläche des gebildeten Dokumentkörpers bilden. Diese die Seitenfläche angrenzenden Bereiche der Druckstruktur 2 werden als Koppelbereiche 6 bezeichnet.

Die Bereiche zwischen den Strängen 3, 4 können ebenfalls, vorzugsweise mit einer transparenten Druckfarbe, bedruckt werden, welche einen geringeren Brechungsindex als die Druckfarbe oder Tinte aufweist, mit der die Druckstruktur 2 hergestellt ist. Ebenso ist es möglich, zwischen den weiteren Strängen 4 opake Trennelemente auszubilden, die jedoch vorzugsweise ebenfalls durch transparente Materialbereiche von den Strängen 4 getrennt sind.

Nachdem die Substratschicht 1 mit der Druckstruktur bedruckt ist, wird diese mit weiteren Substratschichten 7-10 zu einem Substratschichtenstapel zusammengetragen, wie in Fig. 2 dargestellt ist. Gleiche technische Merkmale sind in allen Figuren mit identischen Bezugszeichen versehen. Das Zusammentragen erfolgt so, dass die bedruckte Oberfläche 12 der Substratschicht 1 eine innen liegende Substratschichtoberfläche ist. Dies bedeutet, dass diese Substratschichtoberfläche 12 keine Ober- oder Unterseite des Substratschichtenstapels ist.

In Fig. 3 ist das fertige Laminat dargestellt, welches den Dokumentkörper 13 des Wert- und/oder Sicherheitsdokuments bildet. Es versteht sich für den Fachmann, dass beliebige weitere Sicherheitsmerkmale in den das Wert- und/oder Sicherheitsdokument bildenden Dokumentkörper 13 eingearbeitet werden können, solange sie die lichtleitenden Eigenschaften der Druckstruktur 2, welches eine Lichtleitstruktur ist, nicht beeinflussen. In Fig. 3 ist deutlich zu erkennen, dass die Koppelbereiche 6 sich an Seitenflächen 14 befinden, die eine Oberseite 15 und eine Unterseite 16 des Dokumentkörpers 13 verbinden.

In Fig. 4 ist der Dokumentkörper 13 in eine Assistenzvorrichtung 20 zum Verifizieren des Wert- und/oder Sicherheitsdokuments eingeführt. Die Assistenzvorrichtung 20 umfasst eine Führung 21, in die der Dokumentkörper 13 eingeführt werden kann, so dass die Lichtleitstruktur, d.h. die Druckstruktur 2, relativ zu einer Anregungsquelle 22 definiert positioniert werden kann. Die Anregungsquelle 22 ist im dargestellten Beispiel eine Lichtquelle. Dieses kann beispielsweise eine Leuchtdiode sein. Sobald der Dokumentkörper 13 in der Führung 21 der Assistenzvorrichtung 20 korrekt positioniert ist, d.h. gegen einen Anschlag 23 geschoben ist, wird Licht in den Koppelbereich 6 des Strangs 3 (vgl. Fig. 1) eingekoppelt und durch die eine Lichtleitstruktur bildende Druckstruktur 2 zu den Koppelbereichen 6 der weiteren Stränge 4 (vgl. Fig. 1) in den Seitenflächen 14 geführt. Es versteht sich für den Fachmann, dass auch an übrigen Stellen der Seitenflächen 14 eine gewisse Menge Licht austreten kann, die nicht durch Totalreflektion an den Grenzflächen der Lichtleitstruktur geleitet wird. Jedoch ist die Lichtmenge, die zu den Koppelbereichen 6 geführt wird, erheblich größer, so dass diese deutlich heller wahrgenommen werden können. Anhand des sich ergebenden Lichtaustrittsmusters kann das Wert- und/oder Sicherheitsdokument verifiziert werden. Hierbei kann eine Anzahl der Koppelbereiche 6 oder weiteren Stränge 4, ein relativer Abstand, eine Ausdehnung entlang der Seitenflächen 14 usw. variiert werden, um eine individualisierende und/oder personalisierende Information zu kodieren. Ein charakteristisches Lichtaustrittsmuster kann bei einer einfachen Sichtprüfung durch einen Menschen wahrgenommen werden. Soll die kodierte Information, die beispielsweise eine Art Strichcode darstellt, ausgewertet werden, so wird vorzugsweise eine ortsauflösende Lichterfassungseinheit verwendet. Diese kann beispielsweise einen CCD-Chip umfassen, der eine Positionierung und/oder Ausdehnung der Koppelbereiche mit Hilfe einer Auswertesoftware ermitteln und mit einem erwarteten Muster vergleichen kann.

In Fig. 5 ist eine Draufsicht auf eine weitere Substratschicht 1' dargestellt, auf die eine anders strukturierte Lichtstruktur 2' aufgedruckt ist. Bei dieser Ausführungsform umfasst die Druckfarbe bzw. Tinte, aus der die Leitstruktur besteht, einen Lumineszenzstoff.

In Fig. 6 ist der durch Zusammentragen gebildete Substratschichtenstapel analog zu der Darstellung nach Fig. 2 schematisch dargestellt.

Fig. 7 zeigt eine Seitenansicht des sich ergebenden Dokumentkörpers 13. Gut zu erkennen sind erneut die Auskoppelbereiche 6 in den Seitenflächen 14 des Dokumentkörpers 13.

In Fig. 8 ist schematisch die Verifikation des Wert- und/oder Sicherheitsdokuments dargestellt. Über eine Anregungsquelle 22 wird beispielsweise UV-Licht 24 durch die oberen Substratschichten 7, 8 in die Lichtleitstruktur 2', die durch die Druckschicht gebildet ist, eingestrahlt. Dort werden die Lumineszenzstoffe zur Lumineszenz angeregt. Das hierdurch in die Lichtleitstruktur eingekoppelte Licht tritt zum Teil 25 durch die Oberseite 15 oder die Unterseite 16 aus, da es von den Lumineszenzstoffen in der Regel isotrop im Raum imitiert wird. Somit trifft ein Teil des Lichts unter einem spitzen Winkel auf die Grenzfläche der Lichtleitstruktur und kann diese verlassen. Ein Großteil 26 des Lichts trifft jedoch unter einem stumpfen Winkel auf die Grenzfläche und wird zu einem der Koppelbereiche 6 geleitet. Daher erscheinen diese heller als die restliche Seitenfläche 14 des Dokumentkörpers 13. Anhand des Musters, welches durch den Lichtaustritt gebildet ist und als Lichtaustrittsmuster bezeichnet wird, kann eine Verifikation des Sicherheitsdokuments vorgenommen werden.

In Fig. 9 ist ein Substratschichtenstapel dargestellt, der eine andere Anordnung der Substratschichten 7-10 zeigt. Bei dieser Anordnung ist lediglich eine Substratschicht 7 oberhalb der mit der Lichtleitstruktur 2'" bedruckten Substratschicht 1"' angeordnet.

Der sich ergebende Dokumentkörper 13 ist in Fig. 10 schematisch dargestellt.

In Fig. 11 ist die Draufsicht auf eine weitere Substratschicht 1'" dargestellt, bei der die Druckstruktur 2 in drei Abschnitten 2a, 2b und 2c aufgedruckt ist. Die Abschnitte 2a und 2c sind mit einer Farbe gedruckt, die Lumineszenzstoffe enthält. Der Abschnitt 2b ist hingegen mit Farbe gedruckt, die keine Lumineszenzstoffe enthält.

In Fig. 12a bis 12c ist jeweils der sich ergebende Dokumentkörper 13 dargestellt, der lokal an unterschiedlichen Positionen mittels UV-Licht angeregt wird. Bei einer Anregung in den Abschnitten 2a und 2b (vgl. Fig. 11) tritt, wie in Fig. 12a und 12c gezeigt ist, jeweils eine Lumineszenz, d.h. eine Lichtauskopplung aus den Koppelbereichen 6, auf. Dies hat seine Ursache darin, dass die Anregung in den Bereichen 2a und 2b (vgl. Fig. 11) jeweils eine Lumineszenz zur Folge hat. Bei einer Anregung in der Mitte des Dokumentkörpers, welche eine Anregung des Abschnitts 2b (vgl. Fig. 11) bewirkt, tritt hingegen keine Lumineszenz auf, so dass auch kein Lichtaustritt aus den Koppelbereichen 6 zu beobachten ist.

Eine Substratschichtenabfolge eines hergestellten Dokumentkörpers kann in verschiedenen Ausführungsformen unterschiedlich sein. Bei einer Ausführungsform ähnlich zu der nach Fig. 12a bis 12c ist eine oberste Schicht beispielsweise transparent und weist eine Schichtdicke (Schichtenstärke) von 50 µm bis 100 µm auf. Eine zweite Substratschicht von oben aus betrachtet ist vorzugsweise opak ausgebildet und weist eine Schichtdicke von beispielsweise 100 µm auf. Darunter sind zwei transparente Substratschichten von zusammen vorzugsweise 300 µm Dicke angeordnet. Eine dieser beiden Substratschichten ist an einer Oberfläche, welche der anderen dieser transparenten Substratschichten zugewandt ist, mit einer Druckstruktur bedruckt, die eine Lichtleitstruktur darstellt. Ein Brechungsindex des Materials, aus dem die Druckstruktur gedruckt ist, ist größer als der Brechungsindex oder die Brechungsindices der beiden transparenten Substratschichten, die unmittelbar an die Druckstruktur in dem fertigen Dokumentenkörper angrenzen. In diese zwei transparenten Druckschichten können auch weitere Bauteile oder Sicherheitsmerkmale eingebetet werden oder sein. Beispielsweise können ein Mikrochip und/oder eine Antennenstruktur in Aussparungen der transparenten Substratschichten eingefügt sein. Unterhalb der beiden transparenten Substratschichten, zwischen denen die Druckstruktur angeordnet ist, sind in folgender Abfolge eine weitere opake Substratschicht von beispielsweise 100 µm Schichtdicke und eine weitere transparente Substratschicht von 50 µm bis 100 µm Schichtendicke angeordnet.

Bei einer Abwandlung der soeben beschriebenen Ausführungsform sind in der Mitte des Dokumentkörpers anstelle der zwei transparenten Substratschichten drei oder mehr Substratschichten angeordnet. Zwischen mindestens zwei dieser drei oder mehr Substratschichten ist eine Lichtleitstruktur in Form einer Druckstruktur ausgebildet.

Bei einer anderen Abwandlung ist die Druckstruktur auf eine der zentral angeordneten transparenten Substratschichten in der Weise aufgedruckt, dass die Druckstruktur an eine opake Substratschicht angrenzt. In einem solchen Fall wird die Druckstruktur, die als Lichtleitstruktur ausgebildet ist jedoch vorzugsweise mit einem transparenten Material überdruckt, welches einen geringeren Brechungsindex als die Druckstruktur der Lichtleitstruktur aufweist. Hierdurch wird erreicht, dass keine Streuzentren, wie sie in opakem Material, z. B: den opaken Substratschichten in der Regel vorkommen, unmittelbar an die Lichtleitstruktur angrenzen. Solche Streuzentren bewirken dennoch häufig unabhängig vom Brechungsindexunterschied zwischen der als Lichtleitstruktur ausgebildeten Druckstruktur und dem angrenzenden Material eine Teilauskopplung von Licht an diesem Streuzentren.

Eine weitere Ausführungsform sieht vor, dass die Druckstruktur, die die Lichtleitstruktur bildet, auf eine transparente Substratschicht aufgedruckt ist, die beispielsweise eine Schichtdicke von 100 µm aufweist. Über der Druckstruktur ist zu deren Schutz eine transparente Substratschicht angeordnet, die häufig als Overlay-Folie bezeichnet wird und vorzugsweise eine Schichtdicke von etwa 50 µm aufweist. Diese schützt die Druckstruktur vor Beschädigung und Manipulation. Die beiden transparenten Substratschichten weisen einen Brechungsindex auf, der geringer las der Brechungsindex der Druckstruktur, ist. Die beschriebene Anordnung ist mit weiteren Substratschichten zu einem Dokumentkörper verbunden, die unterhalb angeordnet sind. Diese umfassen vorzugsweise eine opake Substratschicht, die an die beschriebene Anordnung angrenzt sowie weitere vorzugsweise transparente Substratschichten, die selbstverständlich ein- oder doppelseitig bedruckt sein können.

Wieder andere Ausführungsformen sehen vor, dass mehrere Substratschichten mit einer Druckstruktur bedruckt sind, die jeweils als Lichtleitstruktur ausgebildet ist, d.h. einen höheren Brechungsindex als die angrenzenden Substratschichten oder Materialien aufweist. Diese Druckstrukturen sind vorzugsweise in unterschiedlichen Ebenen des aus mehreren Substartschichten gebildeten Dokumentkörpers angeordnet. Hierdurch lassen sich komplexere Lichtaustrittsmuster bilden.

In Fig. 13 ist die Draufsicht auf eine weitere Substratschicht 1"" dargestellt, bei der die Druckstruktur in den Abschnitten 2a bis 2f aufgedruckt ist. Hierbei haben die Abschnitte 2a bis 2e wenigstens zwei verschiedene Farben, welche über Farbmittel erzeugt werden. Zur Verifikation wird über den Koppelbereich 6' z.B. weißes Licht eingekoppelt. Es ergeben sich an den Koppelbereichen 6", 6"', 6"", 6'"", 6""" wenigstens zwei verschiedene Farbeindrücke. Hierdurch können zusätzlich zur Position der Koppelbereiche in deren Farbe Informationen kodiert werden.

Es versteht sich für den Fachmann, dass lediglich beispielhafte Strukturierungen der Druckstruktur bzw. der hierdurch gebildeten Lichtleitstruktur dargestellt sind. Vorzugsweise sind die Substratschicht, 1, 1', 1"', 1"" und die jeweils unmittelbar an die Druckstruktur 2 angrenzende weitere Substratschicht 7 aus einem transparenten Material ausgebildet. Es sind jedoch auch Ausführungsformen denkbar, bei denen die unmittelbar angrenzende Schicht opak ausgebildet ist. Es ergibt sich für den Fachmann, dass der Aufbau des als Laminat ausgebildeten Dokumentkörpers von dem hier beschriebenen Aufbau stark abweichen kann. Insbesondere können eine Anzahl der verwendeten Substratschichten sowie eine Dicke der Substratschichten stark variieren, insbesondere für die Integration von elektronischen Komponenten, wie z.B. Chips, Kontaktelemente, Antennen, Displays und dergleichen.

### Bezugszeichenliste

- 1, 1', 1"', 1"": Substratschicht
- 2, 2'. 2"',, 2a, 2b, 2c, 2d, 2e, 2f: Druckstruktur
- 3: Strang
- 4: weitere Stränge
- 5: Kante
- 6, 6', 6", 6"', 6"", 6""', 6""": Koppelbereiche
- 7-11: weitere Substratschichten
- 12: bedruckte Oberfläche der Substratschicht 1, 1', 1"', 1""
- 13: Dokumentkörper
- 14: Seitenfläche
- 15: Oberseite
- 16: Unterseite
- 20: Assistenzvorrichtung
- 21: Führung
- 22: Anregungsquelle
- 23: Anschlag
- 24: UV Licht
- 25: Teil des austretenden Lichts
- 26: Großteil des austretenden Lichts

## Patentansprüche

1. Wert- und/oder Sicherheitsdokument umfassend einen Dokumentkörper (13), welcher ein aus mehreren Substratschichten (1, 1', 1"', 1"", 7-10) gebildetes Laminat umfasst, in dem eine Lichtleitstruktur ausgebildet ist, wobei der Dokumentkörper (13) eine Oberseite (15) und eine Unterseite (16) und eine oder mehrere die Oberseite (15) und die Unterseite (16) verbindende Seitenflächen (14) aufweist
**dadurch gekennzeichnet, dass**
die Lichtleitstruktur eine auf eine der Substratschichten (1, 1', 1"', 1"", 7-10) aufgedruckte Druckstruktur (2, 2', 2"') ist, wobei die Lichtleitstruktur mehrere Koppelbereiche (6) umfasst, die jeweils entlang der einen oder den mehreren Seitenflächen (14) des Dokumentkörpers (13) und voneinander getrennt ausgebildet sind, wobei über Koppelbereiche (6) Licht, das in der Lichtleitstruktur über Totalreflexion an Grenzflächen der Lichtleitstruktur geleitet wird, ein- und/oder ausgekoppelt werden kann, und die Lichtleitstruktur einen an einem der Koppelbereiche (6) beginnenden Strang umfasst, der sich in mehrere weitere Stränge verzweigt, die jeweils an einem der mehreren Koppelbereiche (6) enden.

2. Wert- und/oder Sicherheitsdokument nach Anspruch 1, **dadurch gekennzeichnet, dass** die Druckstruktur (2, 2', 2"') einen Brechungsindex aufweist, der von dem Brechungsindex eines umgebenden Materials oder den Brechungsindices der umgebenden Materialien verschieden ist.

3. Wert- und/oder Sicherheitsdokument nach Anspruch 1 oder 2, **dadurch gekennzeichnet, dass** die Lichtleitstruktur Teilchen eines Materials mit einem Brechungsindex umfasst, der größer als der Brechungsindex der an die Lichtleitstruktur angrenzenden Materialien ist, wobei die Teilchen im Mittel einen Durchmesser aufweisen, der kleiner als die Hälfte einer Wellenlänge einer für eine Lichtleitung vorgesehenen Strahlung, bevorzugt kleiner als ein Fünftel dieser Wellenlänge, noch bevorzugter kleiner als ein Zehntel dieser Wellenlänge ist.

4. Wert- und/oder Sicherheitsdokument nach einem der vorangehenden Ansprüche, **dadurch gekennzeichnet**, die Lichtleitstruktur so strukturiert ist, dass über eine Anzahl der Koppelbereiche (6), eine Positionierung der Koppelbereiche (6), relative Abstände der Koppelbereiche (6) zueinander und/oder deren jeweilige Ausdehnung entlang der einen Seitenfläche (14) oder den mehreren Seitenflächen (14) eine Information, vorzugsweise eine individualisierende oder personalisierende Information in den Dokumentkörper (13) codiert ist.

5. Wert- und/oder Sicherheitsdokument nach einem der vorangehenden Ansprüche, **dadurch gekennzeichnet, dass** die Lichtleitstruktur von transparentem Substratmaterial umgeben ist.

6. Wert- und/oder Sicherheitsdokument nach einem der vorangehenden Ansprüche, **dadurch gekennzeichnet, dass** zwischen mindestens zwei der weiteren Stränge eine opak ausgebildetes Trennstruktur in der Druckebene ausgebildet ist.

7. Wert- und/oder Sicherheitsdokument nach einem der vorangehenden Ansprüche, **dadurch gekennzeichnet, dass** zwischen der Oberseite (15) und der Lichtleitstruktur ein opakes Element und/oder zwischen der Unterseite (16) des Dokumentkörpers (13) und der Lichtleitstruktur ein weiters opakes Element angeordnet sind.

8. Wert- und/oder Sicherheitsdokument nach einem der vorangehenden Ansprüche, **dadurch gekennzeichnet, dass** die Druckstruktur (2, 2', 2"') einen Lumineszenzstoff umfasst.

9. Wert- und/oder Sicherheitsdokument nach einem der vorangehenden Ansprüche, **dadurch gekennzeichnet, dass** die Druckstruktur (2"') lichtleitend miteinander gekoppelte Abschnitte (2a, 2b, 2c) umfasst, von denen einige Lumineszenzstoffe umfassen und andere Lumineszenzstofffrei sind.

10. Verfahren zum Herstellen eines Wert- und/oder Sicherheitsdokument umfassend die Schritte Bereitstellen von Substratschichten (1, 1', 1"', 1 "", 7-10); Zusammentragen der Substratschichten (1,1', 1'", 1 "", 7-10) zu einem Substratschichtenstapel, in dem die Substratschichten (1, 1', 1"', 1"", 7-10) einander flächig überlappen,
Laminieren der Substratschichten (1, 1', 1"', 1"", 7-10) unter Anwendung von Wärme und Druck zu einem Dokumentkörper (13), in dem eine Lichtleitstruktur ausgebildet ist, wobei der Dokumentkörper (13) mit einer Oberseite (15) und einer Unterseite (16) und einer oder mehreren die Oberseite (15) und die Unterseite (16) verbindenden Seitenflächen (14) erstellt wird,
**dadurch gekennzeichnet, dass**
auf eine der Substratschichten (1, 1', 1"', 1"", 7-10) vor dem Laminieren eine Lichtleitstruktur in Form einer Druckstruktur (2, 2', 2"') aufgedruckt wird, wobei die Lichtleitstruktur so strukturiert gedruckt wird, dass diese mehrere Koppelbereiche (6), über die Licht, das in der Lichtleitstruktur über Totalreflexion an Grenzflächen der Lichtleitstruktur geleitet wird, ein- und/oder ausgekoppelt werden kann, und einen an einem der Koppelbereiche (6) beginnenden Strang umfasst, der sich in mehrere weitere Stränge verzweigt, die jeweils an einem der mehreren Koppelbereiche (6) enden, und dass in dem fertigen Dokumentkörper (13) die mehreren Koppelbereiche (6) jeweils entlang der einen oder den mehreren Seitenflächen (14) des Dokumentkörpers (13) und voneinander getrennt ausgebildet sind.

11. Verfahren nach Anspruch 10, **dadurch gekennzeichnet, dass** die Druckstruktur (2, 2', 2"') auf eine Oberfläche (12) der einen Substratschicht (1, 1', 1"', 1"") gedruckt wird, die beim Zusammentragen als eine in dem Substratstapel innen liegende Substratschichtoberfläche angeordnet wird.

12. Verfahren nach Anspruch 10 oder 11, **dadurch gekennzeichnet, dass** die Lichtleitstruktur mit einer Tinte oder Farbe gedruckt wird, die Teilchen eines Materials mit einem Brechungsindex umfassen, der größer als der Brechungsindex der an die Lichtleitstruktur angrenzenden Materialien ist, wobei die Teilchen im Mittel einen Durchmesser aufweisen, der kleiner als die Hälfte einer Wellenlänge einer für eine Lichtleitung vorgesehenen Strahlung, bevorzugt kleiner als ein Fünftel dieser Wellenlänge, noch bevorzugter kleiner als ein Zehntel dieser Wellenlänge ist.

13. Verfahren nach einem der Ansprüche 10 bis 12, **dadurch gekennzeichnet, dass** mehrere Druckstrukturen auf die eine Substratschicht oder verschiedene der Substratschichten (1, 1', 1"', 1"", 7-10) aufgedruckt werden, so dass die sich ergebenden Lichtleitstrukturen lichttechnisch voneinander getrennt ausgebildete sind.

14. Verfahren nach einem der Ansprüche 10 bis 13, **dadurch gekennzeichnet, dass** die Druckstruktur (2, 2', 2"') aus einem druckbaren Polycarbonatmaterial oder -derivat gedruckt wird.

15. Verfahren zum Verifizieren eines Sicherheitsmerkmals eines Wert- und oder Sicherheitsdokuments, das einen als Laminat ausgebildeten Dokumentkörper (13) mit einer Lichtleitstruktur umfasst, umfassend die Schritte:
Einkoppeln von Licht in die Lichtleitstruktur des Dokumentkörpers (13), ortsaufgelöstes Erfassen des in der Lichtleitstruktur geleiteten und aus Koppelbereichen (6) auf einer Seitenfläche (14) oder auf mehreren Seitenflächen (14), die eine Oberseite (15) und eine Unterseite (16) des Dokumentkörpers (13) verbinden, austretenden Lichts und Vergleichen eines aus dem ortsaufgelöst erfassten austretenden Licht abgeleiteten Lichtaustrittsmusters mit einem erwarteten Muster.

## Claims

1. A valuable and/or security document comprising a document body (13) which comprises a laminate which is formed from a plurality of substrate layers (1,1', 1"', 1"", 7-10) and in which a light-guiding structure is formed, the document body (13) exhibiting an upper side (15) and an underside (16) and one or a plurality of lateral faces (14) connecting the upper side (15) and the underside (16), wherein the light-guiding structure is a printed structure (2, 2', 2"') printed onto one of the substrate layers (1, 1', 1"', 1"", 7-10), with the light-guiding structure comprising a plurality of coupling regions (6) each being configured along the one or plurality of lateral faces (14) of the document body (13) and separate from each other, and whereby light which is guided in the light-guiding structure by total reflection at boundary faces of the light-guiding structure can be coupled in and/or coupled out with coupling regions (6), and with the light-guiding structure comprising a phase beginning at one of the coupling regions (6) and branching out into a plurality of further phases each of which ends at one of the plurality of coupling regions (6).

2. A valuable and/or security document according to claim 1 wherein the printed structure (2, 2', 2"') exhibits a refractive index that differs from the refractive index of a surrounding material or from the refractive indices of the surrounding materials.

3. A valuable and/or security document according to claim 1 or 2 wherein the light-guiding structure comprises particles of a material having a refractive index that is greater than the refractive index of the materials adjacent to the light-guiding structure, said particles having a mean diameter which is less than the half of one wavelength of a beam provided for light guiding, preferably less than one fifth of said wavelength, more preferably less than one tenth of said wavelength.

4. A valuable and/or security document according to any one of the preceding claims wherein the light-guiding structure is structured such that an information, preferably an individualising or personalising information, is encoded into the document body (13) by a number of the coupling regions (6), a positioning of the coupling regions (Q), relative distances of the coupling regions (6) to one another and/or their respective extension along the one lateral face (14) or plurality of lateral faces (14).

5. A valuable and/or security document according to any one of the preceding claims wherein the light-guiding structure is surrounded by transparent substrate material.

6. A valuable and/or security document according to any one of the preceding claims wherein an opaquely configured separating structure is configured in the print level between at least two of the further phases.

7. A valuable and/or security document according to any one of the preceding claims wherein an opaque element is disposed between the upper side (15) and the light-guiding structure and/or that a further opaque element is disposed between the underside (16) of the document body (13) and the light-guiding structure.

8. A valuable and/or security document according to any one of the preceding claims wherein the printed structure (2, 2', 2"') comprises a luminescent material.

9. A valuable and/or security document according to any one of the preceding claims wherein the printed structure (2"') comprises sections (2a, 2b, 2c) that are coupled with one another in a light-guiding manner and of which a number comprise luminescent materials and others are free from luminescent material.

10. A method for manufacturing a valuable and/or security document comprises the steps: providing of substrate layers (1, 1', 1"', 1"", 7-10); assembling the substrate layers (1, 1', 1"', 1"", 7-10) into a substrate layer stack in which the substrate layers (1, 1', 1"', 1"", 7-10) overlap each other two-dimensionally, lamination of the substrate layers (1, 1', 1"', 1"", 7-10) with the application of heat and pressure to create a document body (13) in which a light-guiding structure is configured, with the document body (13) being created with an upper side (15] and an underside (16) and one or a plureality of lateral faces (14) connecting the upper side (15) and the underside (16), wherein prior to lamination a light-guiding structure in the form of a printed structure (2, 2', 2"') is printed onto one of the substrate layers (1, 1', 1"', 1"", 7-10), with the light-guiding structure being printed in such a structured manner that it comprises a plurality of coupling regions (6) by which light that is guided in the light-guiding structure by total reflection at boundary faces of the light-guiding structure can be coupled in and/or coupled out, and a phase beginning at one of the coupling regions (6) which branches into a plurality of further phases each ending at one of the plurality of coupling regions (6), and wherein in the finished document body (13) the plurality of coupling regions (6) are each configured along the one or plurality of lateral faces (14) of the document body (13) and separate from each other.

11. A method according to claim 10 wherein the printed structure (2, 2', 2,"') is printed onto a surface (12) of the one substrate layer (1, 1', 1"', 1"") which when assembled is arranged as a substrate layer surface lying inside the substrate stack.

12. A method according to claim 10 or 11 wherein the light-guiding structure is printed with an ink or colour which comprises particles of a material having a refractive index greater than the refractive index of the materials adjacent to the light-guiding structure, said particles having a mean diameter which is less than the half of one wavelength of a beam provided for light guiding, preferably less than one fifth of said wavelength, more preferably less than one tenth of said wavelength.

13. A method according to any one of claims 10 to 12 wherein a plurality of printed structures are printed onto a substrate layer or various of the substrate layers (1, 1', 1"', 1"", 7-10) such that the resulting light-guiding structures are configured photometrically separate from each other.

14. A method according to any one of claims 10 to 13 **characterised in that** the printed structure (2, 2', 2") is printed from a printable polycarbonate material or polycarbonate derivative.

15. A method for verifying a security feature of a valuable and/or security document comprising a document body (13) formed as a laminate and having a light-guiding structure, said method comprising the following steps:
Injecting light into the light-guiding structure of the document body (13), spatially-resolved measuring of the light that is guided in the light-guiding structure and that emerges from coupling regions (6) on one lateral face (14) or on a plurality of lateral faces (14) which connect an upper side (15) and an underside (16) of the document body (13), and comparing a light emission pattern that is derived from the spatially-resolved measurement of the emerging light with an expected pattern.

## Revendications

1. Document de valeur et/ou de sécurité comportant un corps de document (13), lequel document comporte un laminé formé par plusieurs couches de substrat (1, 1', 1"', 1"", 7 - 10), dans lequel est réalisée une structure optique, sachant que le corps de document (13) présente un côté supérieur (15) et un côté inférieur (16) et une ou plusieurs surfaces latérales (14) reliant le côté supérieur (15) et le côté inférieur (16),
**caractérisé en ce que**
la structure optique est une structure d'impression (2, 2', 2"') imprimée sur l'une des couches de substrat (1, 1', 1"', 1"", 7 - 10), sachant que la structure optique comporte plusieurs zones de couplage (6) qui sont respectivement réalisées le long d'une ou de plusieurs surfaces latérales (14) du corps de document (13) et de manière séparée les unes des autres, sachant que de la lumière, introduite dans la structure optique, au niveau des surfaces limites de la structure optique par l'intermédiaire d'une réflexion totale, peut être couplée ou découplée par l'intermédiaire de zones de couplage (6) et que la structure optique comporte une ligne commençant au niveau de l'une des zones de couplage (6), laquelle se ramifie en plusieurs autres lignes, qui aboutissent respectivement au niveau de l'une des nombreuses zones de couplage (6).

2. Document de valeur et/ou de sécurité selon la revendication 1, **caractérisé en ce que** la structure d'impression (2, 2', 2"') présente un indice de réfraction, qui diffère de l'indice de réfraction d'un matériau qui l'entoure ou des indices de réfraction des matériaux qui l'entourent.

3. Document de valeur et/ou de sécurité selon la revendication 1 ou 2, **caractérisé en ce que** la structure optique comporte des particules d'un matériau présentant un indice de réfraction, qui est supérieur à l'indice de réfraction des matériaux adjacents à la structure optique, sachant que les particules présentent au centre un diamètre qui est inférieur à la moitié d'une longueur d'ondes d'un rayonnement prévu pour une ligne de lumière, de préférence inférieur à un cinquième de cette longueur d'ondes, de manière encore plus préférée inférieur à un dixième de cette longueur d'ondes.

4. Document de valeur et/ou de sécurité selon l'une quelconque des revendications précédentes, **caractérisé en ce que** la structure optique est structurée de telle manière qu'une information, de préférence une information individuelle ou personnalisée est codée dans le corps de document (13) par l'intermédiaire d'un certain nombre de zones de couplage (6), d'un positionnement des zones de couplage (6), des distances relatives des zones de couplage (6) les unes par rapport aux autres et/ou leur extension respective le long d'une surface latérale (14) ou de plusieurs surfaces latérales (14).

5. Document de valeur et/ou de sécurité selon l'une quelconque des revendications précédentes, **caractérisé en ce que** la structure optique est entourée par un matériau de substrat transparent.

6. Document de valeur et/ou de sécurité selon au moins l'une quelconque des revendications précédentes, **caractérisé en ce qu'**une structure de séparation réalisée de manière opaque est réalisée dans le plan d'impression entre au moins deux des autres lignes.

7. Document de valeur et/ou de sécurité selon au moins l'une quelconque des revendications précédentes, **caractérisé en ce qu'**un élément opaque est disposé entre le côté supérieur (15) et la structure optique et/ou **en ce qu'**un autre élément opaque est disposé entre le côté inférieur (16) du corps de document (13) et la structure optique.

8. Document de valeur et/ou de sécurité selon l'une quelconque des revendications précédentes, **caractérisé en ce que** la structure d'impression (2, 2', 2"') comporte une substance luminescente.

9. Document de valeur et/ou de sécurité selon l'une quelconque des revendications précédentes, **caractérisé en ce que** la structure d'impression (2"') comporte des sections (2a, 2b, 2c) couplées entre elles de manière à guider la lumière, parmi lesquelles certaines comportent des substances luminescentes et les autres en sont exemptes.

10. Procédé de fabrication d'un document de valeur et/ou de sécurité comportant les étapes consistant :
à préparer des couches de substrat (1, 1', 1"', 1"", 7 - 10) ;
à rassembler les couches de substrat (1, 1', 1"', 1"", 7 - 10) en une pile de couches de substrat, dans laquelle les couches de substrat (1, 1', 1"', 1"", 7 - 10) se chevauchent les unes les autres de manière plane ;
à laminer les couches de substrat (1, 1',1"', 1"", 7 - 10) en appliquant de la chaleur et de la pression à un corps de document (13), dans lequel est réalisée une structure optique, sachant que le corps de document (13) est mis au point avec un côté supérieur (15) et un côté inférieur (16) et une ou plusieurs surfaces latérales (14) reliant le côté supérieur (15) et le côté inférieur (16),
**caractérisé en ce**
**qu'**une structure optique sous la forme d'une structure d'impression (2, 2', 2"') est imprimée sur l'une des couches de substrat (1, 1', 1"', 1"", 7 - 10) avant l'étape consistant à laminer, sachant que la structure optique est imprimée de telle manière structurée que cette dernière comporte plusieurs zones de couplage (6) par l'intermédiaire desquelles de la lumière, introduite dans la structure optique par l'intermédiaire d'une réflexion totale au niveau des surfaces limites de la structure optique, peut être couplée et/ou désaccouplée, et une ligne commençant au niveau de l'une des zones de couplage (6), se ramifiant en plusieurs autres lignes qui aboutissent respectivement au niveau de l'une des nombreuses zones de couplage (6), et en ce que les nombreuses zones de couplage (6) sont réalisées dans le corps de document (13) fini respectivement le long de l'une ou des nombreuses surfaces latérales (14) du corps de document (13) et de manière séparée les unes des autres.

11. Procédé selon la revendication 10, **caractérisé en ce que** la structure d'impression (2, 2', 2"') est imprimée sur une surface (12) de la couche de substrat (1, 1', 1"', 1"") au moins au nombre d'une, laquelle est disposée lors du rassemblement comme une surface de couche de substrat se trouvant à l'intérieur de la pile de substrats.

12. Procédé selon la revendication 10 ou 11, **caractérisé en ce que** la structure optique est imprimée avec une encre ou une couleur, lesquelles comportent des particules d'un matériau présentant un indice de réfraction, qui est supérieur à l'indice de réfraction des matériaux adjacents à la structure optique, sachant que les particules présentent au centre un diamètre, qui est inférieur à la moitié de la longueur d'ondes d'un rayonnement prévu pour une ligne de lumière, de préférence est inférieur à un cinquième de cette longueur d'ondes, de manière encore plus préférée inférieur à un dixième de cette longueur d'ondes.

13. Procédé selon l'une quelconque des revendications 10 à 12, **caractérisé en ce que** plusieurs structures d'impression sont imprimées sur une couche de substrat ou sur diverses couches de substrat (1, 1', 1"', 1"", 7 - 10) si bien que les structures optiques en résultant sont réalisées de manière séparée les unes des autres en matière de technique d'éclairage.

14. Procédé selon l'une quelconque des revendications 10 à 13, **caractérisé en ce que** la structure d'impression (2, 2', 2"') est imprimée à partir d'un matériau en polycarbonate imprimable ou d'un dérivé de polycarbonate.

15. Procédé servant à vérifier une caractéristique de sécurité d'un document de valeur et/ou de sécurité, qui comporte un corps de document (13) réalisé comme un laminé et doté d'une structure optique, comportant les étapes consistant à :
coupler de la lumière dans la structure optique du corps de document (13),
détecter de manière localisée la lumière introduite dans la structure optique et sortant des zones de couplage (6) sur une surface latérale (14) ou sur plusieurs surfaces latérales (14), lesquelles relient un côté supérieur (15) et un côté inférieur (16) du corps de document (13) et
comparer un modèle de sortie de lumière déduit de la lumière sortant détectée de manière localisée à un modèle attendu.
